# FASCICULE DE BREVET EUROPEEN

(11) **EP 3 191 646 B1**
(45) Date de publication et mention de la délivrance du brevet: **14.03.2018**
(21) Numéro de dépôt: 15766913.6
(22) Date de dépôt: 03.09.2015
(51) Int. Cl.: E02D 27/42

(54) **FONDATION POUR CONSTRUCTIONS EN MER ET PROCÉDÉS DE FABRICATION, DE RÉGLAGE ET DE DÉMANTÈLEMENT D'UNE TELLE FONDATION**
FUNDAMENTE FÜR OFFSHORE-KONSTRUKTIONEN UND VERFAHREN ZUR HERSTELLUNG, ANPASSUNG UND DEMONTAGE DIESER FUNDAMENTE
FOUNDATIONS FOR OFFSHORE STRUCTURES AND METHODS FOR THE PRODUCTION, ADJUSTMENT AND DISMANTLING OF SUCH FOUNDATIONS

(30) Priorité: 08.09.2014 FR 1458410; 17.09.2014 FR 1458790; 20.02.2015 FR 1551495
(43) Date de publication de la demande: 19.07.2017
(73) Titulaire: Mareal Engineering and Consulting, 94240 L'Hay Les Roses (FR)
(72) Inventeur: DUPOUY, Henry, 94240 L'Hay les Roses (FR)
(74) Mandataire: Cabinet Plasseraud
(86) Numéro de dépôt international: PCT/FR2015/052323
(87) Numéro de publication internationale: WO 2016/038279

(56) Documents cités:
- WO-A2-2009/010771
- FR-A1- 2 248 389
- FR-A1- 2 477 198
- FR-A1- 2 948 153

## Description

### Domaine de l'invention

La présente invention est relative aux fondations supportant des constructions en mer telle que des éoliennes, des plateformes pétrolières ou gazières ou tout autre type d'application en mer, et aux procédés de fabrication, de réglage et de démantèlement de telles fondations.

Plus particulièrement, l'invention se rapporte aux domaines des fondations en mer pour une construction en mer comprenant une structure portante s'étendant selon une direction d'élévation entre une portion inférieure, et une portion supérieure adaptée pour supporter la construction en mer, et une structure de support, possédant une portion inférieure adaptée pour prendre appui ou être rendue solidaire d'un fond marin et une portion supérieure opposée.

### Contexte de l'invention

On connait des fondations en mer pour des constructions en mer, telles que des éoliennes installées au large des côtes, dont la portion inférieure de la structure portante est encastrée dans une structure de support et y est maintenue par l'intermédiaire de moyens de calage solidaire de l'embase ou indépendants.

On connait par exemple le document FR 2 948 153 qui décrit de telles structures portantes dont la portion inférieure est maintenue dans une structure de support par des cales indépendantes, coulées in-situ et occupant tout l'espace présent entre la structure de support et la portion inférieure.

On connait également le document WO2009010771 qui décrit de telles structures portantes dont la portion inférieure est amenée à l'oblique dans une structure de support dont une partie des parois a été supprimée, puis redressé à la verticale avant que la partie de parois supprimée soit reconstruite et que du béton ne soit coulé dans tout l'espace présent entre la structure de support et la portion inférieure. Le document divulgue également la présence éventuelle d'une couche de sacs adaptée pour créer un sol plat et horizontale sur lequel installer la portion inférieure afin de permettre son redressement à la verticale.

Toutefois, de telles fondations en mer présentent un agencement complexe, difficile, et donc coûteux, à mettre en place (obligation de venir couler les cales indépendantes in-situ, obligation de venir reconstruire une partie de la structure de support in-situ, etc). En outre, la zone de liaison mécanique entre la structure portante et la structure de support présente des points de fragilité dans le temps, notamment à la fatigue, liés aux fortes contraintes exercées sur cette zone. La présente invention a notamment pour but de pallier ces inconvénients.

### Exposé de l'invention

Ainsi, selon l'invention, l'une parmi la portion inférieure de la structure portante et la portion supérieure de la structure de support comprend au moins une cavité possédant une paroi interne adaptée pour être emboîtée avec jeu avec l'autre parmi ladite portion inférieure de la structure portante et la portion supérieure de la structure de support, et et une fondation en mer en question est caractérisée en ce qu'elle comprend en outre au moins un sac agencé entre la paroi interne de la cavité et l'autre parmi ladite portion inférieure de la structure portante et ladite portion supérieure de la structure de support et adapté pour se remplir avec un fluide dense de manière à reprendre les moments de force appliqués sur la structure portante par rapport à l'horizontale, ledit au moins un sac comprenant une enveloppe flexible possédant un fond flexible et des parois périphériques flexibles.

Grâce à ces dispositions, une telle fondation est simple et facile à installer et à démanteler. En outre, une telle fondation permet un ajustement fiable de l'inclinaison de la structure portante (inférieur à 0.5°) par rapport à la structure de support avec laquelle ladite structure portante est emboîtée ; quelle que soit la structure de support dans laquelle ladite structure portante est emboîtée et quelle que soit l'alignement ou l'horizontalité du sol du fond marin sur lequel la structure de support est destinée à être posée ou ancrée ; tout en minimisant les coûts de mise en place d'une telle structure portante.

En outre, la fondation est plus résistante à la fatigue. La présence du au moins un sac dans la fondation permet de maintenir une liaison mécanique solide et fiable dans le temps entre la structure portante et la structure de support ; Les sacs permettant de reprendre les moments de force par rapport à l'horizontale exercés sur la fondation.

Dans divers modes de réalisation de l'invention, on peut éventuellement avoir recours en outre à l'une et/ou l'autre des dispositions suivantes :
- la structure portante comprend au moins un poteau possédant un corps s'étendant selon la direction d'élévation entre un pied, formant la portion inférieure de la structure portante, et une tête formant la portion supérieure adaptée pour supporter la construction en mer ;
- la structure de support comprend au moins une embase possédant une surface inférieure formant la portion inférieure de la structure de support adaptée pour prendre appui ou être rendu solidaire du fond marin et une surface supérieure formant la portion supérieure, ladite surface supérieure comprenant l'au moins une cavité ;
- le au moins un sac peut être une pluralité de sacs, au moins deux sacs possédant des parois périphériques flexibles adjacentes ; grâce à quoi, l'ajustement de l'inclinaison de la structure portante est plus précis et grâce à quoi la solidité et la fiabilité de la liaison mécanique entre la structure portante et la structure de support sont améliorées ;
- le au moins un sac est adapté pour alternativement se remplir ou se vider au moins en partie du fluide dense qu'il contient; grâce à quoi, l'ajustement de l'inclinaison de la structure portante peut être amélioré et/ou corrigé dans le temps, notamment en cas de tassement différentiel du sol du fond marin entrainant un changement d'orientation de la structure de support et donc un changement d'inclinaison de la structure portante, ou en cas de déviation de l'inclinaison de la structure portante due à la présence d'efforts particulièrement importants exercés vis-à-vis de la tête de chacun des poteaux de la structure portante;
- l'au moins une embase est une embase gravitaire, par exemple flottante, comprenant une pluralité de compartiments de ballastages adaptés pour être remplis par des moyens de lestage tels que de l'eau ; Une embase gravitaire flottante est facile, et donc plus rentable, à mettre en place. En effet, les matériaux utilisés pour la construction d'une embase gravitaire sont relativement courant et la mise en place d'une embase gravitaire flottante nécessite de monopoliser un nombre réduit de navires d'installation, tels que des remorqueurs, par rapport à tout autre type d'embase (telle que mono-pieu) ;
- la au moins une embase est une pluralité d'embases et le au moins un poteau est une pluralité de poteaux, chacune desdites embases comprenant une unique cavité adaptée pour être emboîtée avec jeu avec le pied d'un des poteaux de la structure portante ; La fondation offshore peut être de type tripode ou jacket et la structure portante comporter trois ou quatre poteaux. La présence d'une pluralité d'embases, plus nombreuses mais plus petites qu'une embase unique, permet de limiter l'impact de la fondation sur le sol du fond marin ;
- le au moins un poteau est une pluralité de poteaux et l'au moins une cavité est une pluralité de cavités, chaque cavité étant adaptée pour être emboîtée avec jeu avec le pied d'un des poteaux de la structure portante ; La structure portante peut être de type tripode ou jacket et la présence d'une embase unique permet de simplifier l'installation d'une telle fondation et donc d'en réduire les coûts ;
- la surface supérieure de ladite au moins une embase s'étend selon une direction d'extension perpendiculaire à la direction d'élévation ; La verticalité de la structure portante par rapport au niveau de la mer est importante pour que la construction en mer (éolienne, plateforme pétrolière ou gazière...) assure un fonctionnement optimal pendant toute sa durée d'exploitation. Ainsi, lorsque la face supérieure de l'embase s'étend parallèlement au niveau de la mer, le ou les poteaux de la structure portante s'étendent à la verticale, soit perpendiculairement à la face supérieure de l'embase ;
- la surface supérieure de ladite au moins une embase s'étend selon une direction d'extension radiale à la direction d'élévation ; La verticalité de la structure portante par rapport au niveau de la mer est importante pour que la construction en mer (éolienne, plateforme pétrolière ou gazière...) assure un fonctionnement optimal pendant toute sa durée d'exploitation. Ainsi, lorsque la face supérieure de l'embase ne s'étend pas parallèlement au niveau de la mer - notamment à cause d'imperfections présentes sur le sol du fond marin - le ou les poteaux de la structure portante s'étendent de façon incliné afin d'être à la verticale par rapport au niveau de la mer ;
- la structure de support comprend un pieu possédant un corps s'étendant selon la direction d'élévation entre la portion inférieure adaptée pour être rendu solidaire du fond marin et la portion supérieure adaptée pour être rendu solidaire de la portion inférieure de la structure portante ;
- la structure portante comprend une pièce de liaison s'étendant selon la direction d'élévation entre une portion basse, formant la portion inférieure de ladite structure portante, et une portion haute, et un poteau possédant un corps s'étendant selon la direction d'élévation entre un pied, adapté pour être emboîté avec la portion haute de la pièce de liaison, et une tête formant la portion supérieure adaptée pour supporter la construction en mer ;
- la portion supérieure du pieu, la portion basse de la pièce de liaison ou le pied du poteau comprend l'au moins une cavité ;
- le au moins un sac est solidaire de la portion inférieure de la structure portante, entourant au moins une partie de la paroi externe de ladite portion inférieure, les parois périphériques flexibles dudit au moins un sac s'étendant à partir du fond flexible jusqu'à ladite portion inférieure; Grâce à quoi la fondation offshore est plus simple, et donc moins cher, à installer ;
- le au moins un sac est solidaire de ladite au moins une cavité, entourant au moins une partie de la paroi interne de la cavité, les parois périphériques flexibles dudit au moins un sac s'étendant à partir du fond flexible jusqu'à la cavité ; Grâce à quoi la fondation offshore est plus simple, et donc moins cher, à installer ;
- le au moins un sac est solidaire de la portion supérieure de la structure de support, entourant au moins une partie de la paroi externe de ladite portion supérieure, les parois périphériques flexibles dudit au moins un sac s'étendant à partir du fond flexible jusqu'à ladite portion supérieure ; Grâce à quoi la fondation offshore est plus simple, et donc moins cher, à installer ;
- la portion inférieure de la structure portante s'étend entre une première bordure d'extrémité solidaire de la structure portante et une deuxième bordure d'extrémité libre, ou dans laquelle la portion supérieure de la structure de support s'étend entre une bordure d'extrémité basse solidaire de ladite structure de support et une bordure d'extrémité haute libre, dans laquelle la paroi interne de l'au moins une cavité s'étend entre une ouverture supérieure et un fond inférieur, et dans laquelle le au moins un sac peut être une pluralité de sacs, la fondation en mer comprenant au moins un sac entourant la paroi externe de ladite première bordure d'extrémité et au moins un sac entourant la paroi externe de ladite deuxième bordure d'extrémité ou comprenant au moins un sac entourant la paroi externe de ladite bordure d'extrémité basse et au moins un sac entourant la paroi externe de ladite bordure d'extrémité haute ou comprenant au moins un sac entourant la paroi interne de ladite ouverture supérieure et au moins un sac entourant la paroi interne dudit fond inférieur; grâce à quoi, l'ajustement de l'inclinaison de la structure portante peut être réglée de façon très précise bien que le pied du poteau, ou la paroi interne de la cavité, ne soit pas entièrement recouvert par les sacs, réduisant ainsi le coût d'une telle structure portante ;
- la première bordure d'extrémité peut présenter un premier diamètre et la deuxième bordure d'extrémité peut présenter un deuxième diamètre inférieur au premier diamètre, et dans laquelle l'ouverture supérieure présente un troisième diamètre et le fond inférieur présente un quatrième diamètre inférieur au troisième diamètre ; grâce à cette forme, l'emboitement entre la structure portante et l'embase est facilité ;
- la fondation en mer comprend en outre un élément de liaison fluide apte à se solidifier inséré entre l'au moins un sac entourant la paroi externe de ladite première bordure d'extrémité et l'au moins un sac entourant la paroi externe de ladite deuxième bordure d'extrémité, inséré entre l'au moins un sac entourant la paroi externe de ladite bordure d'extrémité basse et l'au moins un sac entourant la paroi externe de ladite bordure d'extrémité haute, ou inséré entre l'au moins un sac entourant la paroi interne de ladite ouverture supérieure et l'au moins un sac entourant la paroi interne dudit fond inférieur ; grâce à quoi la fondation est plus résistante à la fatigue, l'élément de liaison fluide, tel que par exemple du mortier, reprenant les efforts axiaux par rapport à la verticale exercé sur la fondation. En outre l'élément de liaison fluide permet de fortifier la connexion entre la structure portante et la structure de support, la fatigue étant notamment préjudiciable pour la connexion ;

- la fondation en mer comprend en outre un premier joint adapté pour séparer l'élément de liaison fluide apte à se solidifier de l'au moins un sac entourant la paroi externe de ladite première bordure d'extrémité, de l'au moins un sac entourant la paroi externe de ladite bordure d'extrémité basse ou de l'au moins un sac entourant la paroi interne de ladite ouverture supérieure, et un deuxième joint adapté pour séparer l'élément de liaison fluide apte à se solidifier de l'au moins un sac entourant la paroi externe de ladite deuxième bordure d'extrémité, de l'au moins un sac entourant la paroi externe de ladite bordure d'extrémité haute, ou de l'au moins un sac entourant la paroi interne dudit fond inférieur ; grâce aux joints, les sacs sont protégés lors de l'injection de l'élément de liaison fluide apte à se solidifier ;
- la portion inférieure de la structure portante comprend en outre une barrière de maintien s'étendant depuis une première extrémité solidaire de ladite portion inférieure et une deuxième extrémité libre, ladite barrière de maintien entourant au moins partiellement une partie de la paroi externe de ladite portion inférieure et les parois périphériques flexibles dudit au moins un sac étant adjacentes à ladite barrière de maintien, ou dans laquelle la portion supérieure de la structure de support comprend en outre une barrière de maintien s'étendant depuis une première extrémité solidaire de ladite portion supérieure et une deuxième extrémité libre, ladite barrière de maintien entourant au moins partiellement une partie de la paroi externe de ladite portion supérieure et les parois périphériques flexibles dudit au moins un sac étant adjacentes à ladite barrière de maintien, ou dans laquelle la paroi interne de l'au moins une cavité comprend en outre une barrière de maintien s'étendant depuis une première extrémité solidaire de ladite paroi interne de l'au moins une cavité et une deuxième extrémité libre, ladite barrière de maintien entourant au moins partiellement une partie de ladite paroi interne et les parois périphériques flexibles dudit au moins un sac étant adjacentes à ladite barrière de maintien ; La barrière de maintien permet de protéger les sacs de la structure portante, par exemple contre les coups lors des déplacements de la structure portante ou de l'embase, lorsqu'ils ne sont pas encore remplis par le fluide dense. En outre, l'enveloppe des sacs étant flexible, la barrière de maintien permet d'orienter le gonflement des sacs lorsque ceux-ci se remplissent du fluide dense, réduisant la taille efficiente desdits sacs ;

- la première bordure d'extrémité de la portion inférieure de la structure portante comprend une première barrière de maintien s'étendant depuis une première extrémité solidaire de ladite première bordure d'extrémité et une deuxième extrémité libre, ladite première barrière de maintien entourant au moins partiellement une partie de la paroi externe de ladite première bordure d'extrémité, dans laquelle la deuxième bordure d'extrémité de la portion inférieure de la structure portante comprend une deuxième barrière de maintien s'étendant depuis une première extrémité solidaire de ladite deuxième bordure d'extrémité et une deuxième extrémité libre, ladite deuxième barrière de maintien entourant au moins partiellement une partie de la paroi externe de ladite deuxième bordure d'extrémité, et dans laquelle les parois périphériques flexibles d'au moins un premier sac sont adjacentes à la première barrière de maintien et les parois périphériques flexibles d'au moins un deuxième sac sont adjacentes à la deuxième barrière de maintien ; La double barrière de maintien permet de protéger et d'orienter le gonflement des sacs de la structure portante là où ils se trouvent pour permettre l'ajustement de l'inclinaison de la structure portante de façon très précise bien que la portion inférieure de la structure portante ne soit pas entièrement recouvert par les sacs, réduisant ainsi le coût d'une telle structure portante ;
- la bordure d'extrémité haute de la portion supérieure de la structure de support comprend une première barrière de maintien s'étendant depuis une première extrémité solidaire de ladite bordure d'extrémité haute et une deuxième extrémité libre, ladite première barrière de maintien entourant au moins partiellement une partie de la paroi externe de la bordure d'extrémité haute, dans laquelle la bordure d'extrémité basse de la portion supérieure de la structure de support comprend une deuxième barrière de maintien s'étendant depuis une première extrémité solidaire de ladite bordure d'extrémité basse et une deuxième extrémité libre, ladite deuxième barrière de maintien entourant au moins partiellement une partie de la paroi externe de ladite bordure d'extrémité basse, et dans laquelle les parois périphériques flexibles d'au moins un premier sac sont adjacentes à la première barrière de maintien et les parois périphériques flexibles d'au moins un deuxième sac sont adjacentes à la deuxième barrière de maintien ; La double barrière de maintien permet de protéger et d'orienter le gonflement des sacs de la structure de support là où ils se trouvent pour permettre l'ajustement de l'inclinaison de la structure portante de façon très précise bien que la paroi externe de la structure de support ne soit pas entièrement recouvert par les sacs, réduisant ainsi le coût d'une telle fondation en mer ;

- l'ouverture supérieure de l'au moins une cavité comprend une première barrière de maintien s'étendant depuis une première extrémité solidaire de ladite ouverture supérieure et une deuxième extrémité libre, ladite première barrière de maintien entourant au moins partiellement une partie de la paroi interne de ladite ouverture supérieure, dans laquelle le fond inférieur de l'au moins une cavité comprend une deuxième barrière de maintien s'étendant depuis une première extrémité solidaire dudit fond inférieur et une deuxième extrémité libre, ladite deuxième barrière de maintien entourant au moins partiellement une partie de la paroi interne dudit fond inférieur, et dans laquelle les parois périphériques flexibles d'au moins un premier sac sont adjacentes à la première barrière de maintien et les parois périphériques flexibles d'au moins un deuxième sac sont adjacentes à la deuxième barrière de maintien ; La double barrière de maintien permet de protéger et d'orienter le gonflement des sacs de la cavité là où ils se trouvent pour permettre l'ajustement de l'inclinaison de la structure portante de façon très précise bien que la paroi interne ne soit pas entièrement recouverte par les sacs, réduisant ainsi le coût d'une telle structure de support ;
- la barrière de maintien comprend une nervure supérieure s'étendant autour de la portion inférieure de la structure portante et une nervure inférieure s'étendant autour de la portion inférieure de la structure portante , parallèlement à la nervure supérieure pour créer un espace, ou dans laquelle la barrière de maintien comprend une nervure supérieure s'étendant autour de la portion supérieure de la structure de support et une nervure inférieure s'étendant autour de la portion supérieure de la structure de support, parallèlement à la nervure supérieure pour créer un espace, ledit au moins un sac étant au moins en partie contenu dans ledit espace, ou dans laquelle la barrière de maintien comprend une nervure supérieure s'étendant autour de la paroi interne de l'au moins une cavité et une nervure inférieure s'étendant autour de la paroi interne de l'au moins une cavité, parallèlement à la nervure supérieure pour créer un espace, ledit au moins un sac étant au moins en partie contenu dans ledit espace ; Les nervures permettent de délimité un espace optimal nécessaire aux sacs et permet d'orienter de façon plus précise le gonflement desdits sacs lorsqu'ils se remplissent du fluide dense ;

- le poids de la construction en mer est supporté par la réaction de la structure portante sur la structure de support ; Ainsi, les efforts axiaux par rapport à la verticale exercé sur la fondation sont également repris, ce qui permet à ladite fondation d'être plus résistante à la fatigue ;
- la fondation en mer comprend en outre des vérins régulièrement fixés autour du corps de l'au moins un poteau, les vérins étant adaptés pour être actionnés entre une position de repos et une position active dans laquelle chacun desdits vérins fait saillie jusqu'à la surface supérieure de l'au moins une embase de façon à ajuster l'inclinaison de chacun des au moins un poteau ; Les vérins permettre d'améliorer la simplicité et la précision de l'ajustement de l'inclinaison de la structure portante ;
- les vérins sont au moins partiellement démontables.

Par ailleurs, l'invention a également pour objet un procédé de fabrication d'une fondation en mer telle que définie ci-dessus, le procédé comprenant :
- poser ou forer la structure de support sur un fond marin,
- couler la structure portant par remplissage par des moyens de lestage tels que de l'eau de façon que l'une parmi la portion inférieure de ladite structure portante et la portion supérieure de la structure de support s'emboite avec jeu avec une des au moins une cavité de l'autre parmi ladite portion inférieure de la structure portante et ladite portion supérieure de la structure de support,
- remplir l'au moins un sac avec le fluide dense jusqu'à ce que le fond flexible dudit au moins un sac entre en contact avec la paroi interne de la cavité ou entre en contact avec la paroi externe de l'une parmi la portion inférieure de la structure portante ou la portion supérieure de la structure de support, de façon à positionner la structure portante en position d'élévation et à la caler avec la structure de support.; Ainsi, le procédé de fabrication est particulièrement simple, rapide et peu coûteux à mettre en place ; l'ajustement de l'inclinaison de la structure portante se fait de façon simple et précise et les sacs permettent de reprendre les moments de force par rapport à l'horizontale exercés sur la fondation, permettant à ladite fondation d'être plus résistante à la fatigue.

Dans divers modes de réalisation du procédé de fabrication, on peut éventuellement avoir recours à l'une et/ou à l'autre des dispositions suivantes :
- la structure de support comprend au moins une embase, le procédé comprend en outre, précédant l'étape de pose de l'au moins une embase, l'étape consistant à couler l'au moins une embase à proximité du fond marin par remplissage par des moyens de lestage tels que de l'eau des compartiments de ballastages appartenant à l'au moins une embase ; Ainsi, le procédé est particulièrement approprié pour l'installation de fondations comprenant au moins une embase gravitaire ;
- la portion inférieure de la structure portante s'étend entre une première bordure d'extrémité solidaire de la structure portante et une deuxième bordure d'extrémité libre, le procédé comprenant en outre, au cours de l'étape de remplissage :
- remplir au moins un premier sac entourant au moins en partie la paroi externe de la deuxième bordure d'extrémité de la portion inférieure avec le fluide dense jusqu'à ce que le fond flexible du premier sac entre en contact avec la paroi interne de la cavité de façon à caler de la portion inférieure dans la cavité, puis
- remplir au moins un deuxième sac entourant au moins en partie la paroi externe de la première bordure d'extrémité de la portion inférieure avec le fluide dense jusqu'à ce que le fond flexible du deuxième sac entre en contact avec la paroi interne de la cavité de façon à positionner la structure portante en position d'élévation et à la caler avec la structure de support; Ainsi, l'ajustement de l'inclinaison de la structure portante est rapide, simple et précis bien que la portion inférieure de la structure portante ne soit pas entièrement recouvert par les sacs, réduisant ainsi le coût d'une telle structure portante ;
- la portion supérieure de la structure de support s'étend entre une bordure d'extrémité basse, solidaire de la structure de support, et une bordure d'extrémité haute libre, le procédé comprenant en outre, au cours de l'étape de remplissage : remplir au moins un premier sac, entourant au moins en partie la paroi externe de la bordure d'extrémité haute de la portion supérieure, avec le fluide dense jusqu'à ce que le fond flexible du premier sac entre en contact avec la paroi interne de la cavité de façon à caler la portion supérieure dans la cavité, puis remplir au moins un deuxième sac, entourant au moins en partie la paroi externe de la bordure d'extrémité basse de la portion supérieure, avec le fluide dense jusqu'à ce que le fond flexible du deuxième sac entre en contact avec la paroi interne de la cavité de façon à positionner la structure portante en position d'élévation et à la caler dans la structure de support ; Ainsi, l'ajustement de l'inclinaison de la structure portante est rapide, simple et précis bien que la portion supérieure de la structure de support ne soit pas entièrement recouvert par les sacs, réduisant ainsi le coût d'une telle fondation ;
- l'au moins une cavité s'étend entre une ouverture supérieure et un fond inférieur, le procédé comprenant en outre, au cours de l'étape de remplissage : remplir au moins un premier sac, entourant au moins en partie la paroi interne du fond inférieur de l'au moins une cavité, avec le fluide dense jusqu'à ce que le fond flexible du premier sac entre en contact avec la paroi externe de la portion inférieure de la structure portante ou la portion supérieure de la structure de support, puis remplir au moins un deuxième sac, entourant au moins en partie la paroi interne de l'ouverture supérieure de l'au moins une cavité, avec le fluide dense jusqu'à ce que le fond flexible du deuxième sac entre en contact avec la paroi externe de la portion inférieure de la structure portante ou la portion supérieure de la structure de support de façon à positionner la structure portante en position d'élévation et à caler ladite portion inférieure de la structure portante ou ladite portion supérieure de la structure de support dans ladite cavité; Ainsi, l'ajustement de l'inclinaison de la structure portante est rapide, simple et précis bien que la paroi interne de la cavité ne soit pas entièrement recouverte par les sacs, réduisant ainsi le coût d'une telle embase ;
- la structure portante comprend au moins un poteau possédant un corps s'étendant selon la direction d'élévation entre le pied et la tête, dans lequel la structure de support comprend au moins une embase possédant une surface inférieure formant la portion inférieure de la structure de support et une surface supérieure formant la portion supérieure, dans lequel des vérins sont régulièrement fixés autour du corps de chacun des au moins un poteau de la structure portante, le procédé comprenant en outre, entre l'étape de remplissage du au moins un premier sac et l'étape de remplissage du au moins un deuxième sac: actionner lesdits vérins d'une position de repos à une position active dans laquelle chacun desdits vérins fait saillie jusqu'à la surface supérieure de l'au moins une embase de façon à ajuster l'inclinaison de chacun des au moins un poteau ; Ainsi, l'ajustement de l'inclinaison de la structure portante est plus précis, le poids de la structure portante étant repris par le au moins un premier sac et non par les vérins;
- le procédé comprend en outre, après l'étape de remplissage du au moins un deuxième sac : actionner lesdits vérins de leur position active à leur position de repos et démonter au moins partiellement les vérins du corps du au moins un poteau.

Par ailleurs, l'invention a également pour objet un procédé de réglage d'une fondation en mer telle que définie ci-dessus ou fabriquée telle que définie ci-dessus, le au moins un sac étant une pluralité de sacs, au moins deux sacs possédant des parois périphériques flexibles adjacentes, le procédé comprenant en outre : vider ou ajouter individuellement du fluide dense dans au moins une partie des sacs de la pluralité de sacs de façon à ajuster l'inclinaison la structure portante; Ainsi, l'ajustement de l'inclinaison de la structure portante peut être amélioré et/ou corrigé dans le temps, notamment en cas de tassement différentiel du sol du fond marin entrainant un changement d'orientation de la structure de support et donc un changement d'inclinaison de la structure portante.

Dans divers modes de réalisation du procédé de fabrication, on peut éventuellement avoir recours à l'une et/ou à l'autre des dispositions suivantes :
- la structure portante comprend au moins un poteau possédant un corps s'étendant selon la direction d'élévation entre le pied et la tête, dans lequel la structure de support comprend au moins une embase possédant une surface inférieure formant la portion inférieure de la structure de support et une surface supérieure formant la portion supérieure, le procédé comprend en outre, précédemment à l'étape consistant à vider ou à ajouter du fluide dense dans au moins une partie des sacs : fixer régulièrement des vérins autour du corps de l'au moins un poteau, et actionner lesdits vérins d'une position de repos à une position active dans laquelle chacun desdits vérins fait saillie jusqu'à la surface supérieure de l'au moins une embase de façon à ajuster l'inclinaison de chacun des au moins un poteau, le procédé comprenant en outre, après l'étape consistant à vider ou à ajouter du fluide dense dans au moins une partie des sacs : actionner lesdits vérins de leur position active à leur position de repos et démonter au moins partiellement lesdits vérin du corps du au moins un poteau ; Ainsi, l'ajustement de l'inclinaison de la structure portante est plus précis.

Par ailleurs, l'invention a également pour objet un procédé de réglage d'une fondation en mer telle que définie ci-dessus ou fabriquée telle que définie ci-dessus, dans lequel la structure portante comprend au moins un poteau possédant un corps s'étendant selon la direction d'élévation entre le pied et la tête, dans lequel la structure de support comprend au moins une embase possédant une surface inférieure formant la portion inférieure de la structure de support et une surface supérieure formant la portion supérieure, dans lequel le au moins un sac est une pluralité de sacs, au moins deux sacs possédant des parois périphériques flexibles adjacentes, le procédé comprenant en outre : fixer régulièrement des vérins autour du corps de l'au moins un poteau, actionner lesdits vérins d'une position de repos à une position active dans laquelle chacun desdits vérins fait saillie jusqu'à la surface supérieure de l'au moins une embase, retirer au moins une partie de la pluralité de sacs agencé entre la paroi interne de la cavité et le pied, actionner lesdits vérins de façon à ajuster l'inclinaison de chacun des au moins un poteau, installer une deuxième pluralité de sacs entre la paroi interne de la cavité et le pied, remplir ladite deuxième pluralité de sacs avec le fluide dense jusqu'à ce que le fond flexible de chacun des sacs de la deuxième pluralité de sacs entre en contact avec la paroi interne de la cavité ou entre en contact avec la paroi externe du pied de façon à le caler dans l'embase, actionner lesdits vérins de leur position active à leur position de repos et démonter au moins partiellement lesdits vérin du corps du au moins un poteau ; Ainsi, l'ajustement de l'inclinaison de la structure portante peut être amélioré et/ou corrigé dans le temps, notamment en cas de tassement différentiel du sol du fond marin entrainant un changement d'orientation de l'embase et donc un changement d'inclinaison de la structure portante.

Par ailleurs, l'invention a également pour objet un procédé de démantèlement d'une fondation offshore telle que définie ci-dessus ou fabriquée telle que définie ci-dessus, dans lequel la structure portante comprend des compartiments de ballastages, et dans lequel le procédé comprend vider chacun des compartiments de ballastages de ladite structure portante de façon à désengager ladite structure portante de la structure de support ; Ainsi, il est possible de désolidariser la structure portante de la structure de support pour effectuer des travaux ou remplacer ladite structure portante lorsque cette dernière est endommagée. La législation en vigueur, du moins la législation européenne, impose qu'un parc éolien en mer puisse être démonté une fois sa durée de vie terminée. Ce démantèlement du parc éolien doit se faire de façon à restituer les fonds marins sans la moindre trace dudit parc éolien. Le procédé de démantèlement selon l'invention permet de répondre à ces contraintes.

Dans divers modes de réalisation du procédé de démantèlement, on peut éventuellement avoir recours à l'une et/ou à l'autre des dispositions suivantes :
- la structure de support comprend compartiments de ballastages et dans lequel le procédé comprend en outre l'étape consistant à vider chacun des compartiments de ballastages de façon à éloigner la structure de support du sol du fond marin ; Ainsi, il est possible de désolidariser la structure de support du sol du fond marin pour effectuer des travaux ou remplacer ladite structure de support lorsque cette dernière est endommagée. Il est aussi possible de démonter définitivement la structure de support afin de répondre à la législation en vigueur en restituant les fonds marins dans leur état initial. Le procédé de démantèlement selon l'invention permet de répondre à ces contraintes.

### Brève description des figures

D'autres caractéristiques et avantages de l'invention apparaîtront au cours de la description détaillée suivante, se référant aux dessins annexés dans lesquels :
- la figure 1 est une représentation schématique de face d'une éolienne offshore reposant sur une fondation offshore selon l'invention, représentée en coupe et reposant sur le sol d'un fond marin,
- les figures 2, 3, 4 et 5 sont des agrandis de la zone II repérée sur la figure 1, représentant différents étapes de l'installation de la fondation selon l'invention,

- la figure 6 est un agrandi de la zone VI repérée à la figure 4,
- la figure 7 est un agrandi de la zone VII repérée à la figure 4,
- la figure 8 est un agrandi de la zone VIII repérée à la figure 5,
- la figure 9 est un agrandi de la zone IX repérée à la figure 5,
- la figure 10 est une vue selon la figure 2, selon un deuxième mode de réalisation de l'invention,
- la figure 11 est une vue selon la figure 4, selon un troisième mode de réalisation de l'invention,
- la figure 12 est un agrandi de la zone XI repérée à la figure 11,
- la figure 13 est une vue de dessus en coupe selon l'axe XIII-XIII repéré sur la figure 11,
- la figure 14 est une représentation schématique de face d'une éolienne offshore reposant sur une fondation offshore selon un quatrième mode de réalisation de l'invention, représentée en coupe et reposant sur le sol d'un fond marin,
- la figure 15 est un agrandi de la zone XV repérée sur la figure 14,
- la figure 16 est une vue selon la figure 15, selon un cinquième mode de réalisation,
- la figure 17 est une vue selon la figure 15, selon un sixième mode de réalisation,
- les figures 18 et 19 sont des vues selon la figure 18, selon un septième mode de réalisation,

### Description détaillée de l'invention

Il est à noter que, sur les figures, les éléments structurels et/ou fonctionnels communs aux différents modes de réalisation peuvent présenter les mêmes références. Ainsi, sauf mention contraire, de tels éléments disposent de propriétés structurelles, dimensionnelles et matérielles identiques.

Par souci de clarté, seuls les éléments utiles à la compréhension des modes de réalisation décrits ont été représentés et seront détaillés.

La figure 1 représente une fondation offshore **1** supportant une construction en mer telle que, dans le mode de réalisation représenté une éolienne offshore **11,** émergée par rapport au niveau de la mer **M.** L'éolienne offshore 11 comprend un rotor **12** qui tourne sous l'action du vent. Le rotor 12 est composé d'un moyeu **13** supportant une pluralité de pales **14,** par exemple trois pales 14. Le terme « offshore » est un terme d'origine anglaise classiquement utilisé dans ce domaine, et peut être considéré comme synonyme de « en mer ».

L'éolienne offshore comprend en outre une nacelle **15** et un mât **16.** La nacelle 14 est située au sommet du mât 16. La nacelle 15 abrite une série d'équipements (non représentés) adaptés pour produire de l'électricité à partir d'une rotation de l'axe du rotor 12. Le mât 16 s'étendant selon une direction verticale **Z,** perpendiculaire au plan comprenant le niveau de la mer M. Le mât 16 est formé, par exemple, par une succession de tronçons en acier.

La fondation offshore 1 comprend une structure portante **2** adaptée pour supporter une construction en mer et au moins une embase **3** posée ou ancrée sur un sol de fond marin **FM.** Le sol du fond marin FM se trouvant, par exemple, à une profondeur comprise entre 10 mètres et 100 mètres en dessous du niveau de la mer M, et de préférence entre 10 mètres et 50 mètres. L'au moins une embase 3 forme une structure de support de la fondation offshore 1.

La structure portante 2 comprend au moins un poteau **21** comprenant un corps **21a** s'étendant selon une direction d'élévation **V** entre un pied **22** et une tête **23.**

La fondation offshore 1 peut présenter différentes compositions en fonction de différents paramètres tels que la bathymétrie, la nature du sol du fond marin FM, les conditions de houle et de courants, etc. Ainsi, la structure portante 2 comprend alternativement quatre poteaux 21 et peut être appelée de type «jacket », trois poteaux 21 et peut être appelée de type « tripode », un poteau 21 et peut être appelée de type « mono-pieux » ou « gravitaire ».

Chacun des poteaux 21 est, par exemple, réalisé en béton, en métal ou en tout autre matériau approprié. Le corps 21a de chacun des poteaux 21 présente une forme sensiblement tubulaire, par exemple de section constante. Alternativement, le corps 21a de chacun des poteaux 21 peut être composé d'un assemblage de barres verticales, horizontales et diagonales formant un treillis.

Chacun des poteaux 21 comprend, par exemple, une pluralité de compartiments de ballastages (non représentée) adaptée pour permettre un lestage séquentiel de chacun des poteaux 21. Chacun des compartiments de ballastages comprend au moins une ouverture (non représentée) qui peut alternativement être fermée ou ouverte pour laisser l'eau de mer remplir un des compartiments de ballastages, afin de faire couler le pied 22 de chacun des poteaux 21 à proximité d'au moins une embase 3.

Le pied 22 de chacun des poteaux 21 est adapté pour être emboîté sur l'embase 3 et la tête 23 de chacun des poteaux 21 est adapté pour supporter directement ou par l'intermédiaire d'une pièce de transition (non représentée) l'éolienne offshore 11.

Le pied 22 présente, par exemple, une forme sensiblement conique. Plus particulièrement, le pied 22 s'étend entre une première bordure d'extrémité **24** solidaire du corps 21a du poteau 21 et une deuxième bordure d'extrémité **25** libre. En regard de la première bordure d'extrémité 24, le pied 22 présente une forme sensiblement circulaire et un premier diamètre **D1.** En regard de la deuxième bordure d'extrémité 25, le pied 22 présente une forme sensiblement circulaire et un deuxième diamètre **D2.** Le deuxième diamètre D2 est inférieur au première diamètre D1, le diamètre du pied 22 se rétréci progressivement entre la première bordure d'extrémité 24 et la deuxième bordure d'extrémité 25 jusqu'à atteindre le diamètre D2.

La première bordure d'extrémité 24 de chacun des pieds 22 s'étend entre une première extrémité **24a** et une deuxième extrémité **24b.** La première bordure d'extrémité 24 comprend une première barrière de maintien **4a.** La première barrière de maintien 4a comprend une première nervure **41** et une deuxième nervure **42.**

La première nervure 41 s'étend radialement par rapport au pied 22 entre une première extrémité **43a** solidaire du pied 22 et une deuxième extrémité **44a** libre. La première nervure 41 entoure au moins partiellement une première partie d'une paroi externe de la première bordure d'extrémité 24. La première nervure 41 comprend plusieurs portions, par exemple quatre, régulièrement répartie autour de la paroi externe de la première bordure d'extrémité 24. Plus particulièrement, la première nervure 41 entoure au moins partiellement la première partie de la paroi externe de la première bordure d'extrémité 24 sensiblement proche de la première extrémité 24a.

Alternativement, la première nervure 41 comprend une portion unique entourant en totalité la première partie de la paroi externe de la première bordure d'extrémité 24 sensiblement proche de la première extrémité 24a.

La deuxième nervure 42 s'étend parallèlement à la première nervure 41, radialement par rapport au pied 22, entre une première extrémité **43b** solidaire du pied 22 et une deuxième extrémité **44b** libre. La deuxième nervure 42 entoure au moins partiellement une deuxième partie de la paroi externe de la première bordure d'extrémité 24. La deuxième nervure 42 comprend plusieurs portions, par exemple quatre, régulièrement réparties autour de la deuxième partie de la paroi externe de la première bordure d'extrémité 24. Plus particulièrement, la deuxième nervure 42 entoure au moins partiellement la deuxième partie de la paroi externe de la première bordure d'extrémité 24 sensiblement proche de la deuxième extrémité 24b.

Alternativement, la deuxième nervure 42 comprend une portion unique entourant en totalité la deuxième partie de la paroi externe de la première bordure d'extrémité 24 sensiblement proche de la deuxième extrémité 24b.

La deuxième bordure d'extrémité 25 de chacun des pieds 22 s'étend entre une première extrémité **25a** et une deuxième extrémité **25b.** La deuxième bordure d'extrémité 25 comprend une deuxième barrière de maintien **4b.** La deuxième barrière de maintien 4b comprend une première nervure **46** et une deuxième nervure **47.**

La première nervure 46 s'étend radialement par rapport au pied 22 entre une première extrémité **48a** solidaire du pied 22 et une deuxième extrémité **49a** libre. La première nervure 46 entoure au moins partiellement une première partie d'une paroi externe de la deuxième bordure d'extrémité 25. La première nervure 46 comprend plusieurs portions, par exemple quatre, régulièrement réparties autour de la paroi externe de la deuxième bordure d'extrémité 25. Plus particulièrement, la première nervure 46 entoure au moins partiellement la première partie de la paroi externe de la deuxième bordure d'extrémité 25 sensiblement proche de la première extrémité 25a.

Alternativement, la première nervure 46 comprend une portion unique entourant en totalité la première partie de la paroi externe de la deuxième bordure d'extrémité 25 sensiblement proche de la première extrémité 25a.

La deuxième nervure 47 s'étend parallèlement à la première nervure 46, radialement par rapport au pied 22, entre une première extrémité **48b** solidaire du pied 22 et une deuxième extrémité **49b** libre. La deuxième nervure 47 entoure au moins partiellement une deuxième partie de la paroi externe de la deuxième bordure d'extrémité 25. La deuxième nervure 47 comprend plusieurs portions, par exemple quatre, régulièrement réparties autour de la deuxième partie de la paroi externe de la deuxième bordure d'extrémité 25. Plus particulièrement, la deuxième nervure 47 entoure au moins partiellement la deuxième partie de la paroi externe de la deuxième bordure d'extrémité 25 sensiblement proche de la deuxième extrémité 25b.

Alternativement, la deuxième nervure 47 comprend une portion unique entourant en totalité la deuxième partie de la paroi externe de la deuxième bordure d'extrémité 25 sensiblement proche de la deuxième extrémité 25b.

Un espace **45** peut être formé entre la première nervure 41, 46 et la deuxième nervure 42, 47 de chacune des première et deuxième barrières de maintien 4a, 4b. L'espace 45 peut recevoir au moins un sac 5 qui sera décrit ultérieurement, l'espace 45 servant de coffrage audit sac 5.

La fondation offshore 1 comprend une unique embase 3. Alternativement, la fondation offshore 1 comprend une pluralité d'embases 3, de préférence une embase 3 par poteau 21 de la structure portante 2.

L'embase 3 se présente sous la forme d'un coffre **31.** Le coffre 31 peut être en béton, en acier, en mixte acier et béton ou en tout autre matériau approprié. Le coffre 31 comprend une surface inférieure **32** et une surface supérieure **33** opposée. La surface inférieure 32 et la surface supérieure s'étendent sensiblement selon une direction d'extension **Y.** La surface inférieure 32 fait face au sol du fond marin FM.

En outre, le coffre 31 peut être creux et présenter une masse **M1** importante pour pourvoir être utilisé comme une base gravitaire lorsqu'il est remplie avec de l'eau ou avec tout autre matériau de lestage. La base gravitaire est, par exemple, flottante. Le coffre 31 peut peser plus de 1000 tonnes, par exemple au moins 4000 tonnes, et est beaucoup plus lourd que la structure portante 2. Le coffre 31 creux comprend une pluralité de compartiments de ballastages **34** adaptée pour permettre un lestage séquentiel du coffre 31. Chacun des compartiments de ballastages 34 comprend au moins une ouverture (non représentée) qui peut alternativement être fermée ou ouverte pour laisser l'eau de mer remplir chacun des compartiments de ballastages 34, afin de faire couler le coffre 31 à proximité du sol du fond marin FM. La masse M1 permet en outre à l'embase 3 de prendre appui et d'être maintenue sur le sol du fond marin FM.

Alternativement, le coffre 31 présente une masse **M2** importante afin de faire couler le coffre 31 à proximité du sol du fond marin FM. Le coffre 31 est ensuite ancré au sol du fond marin FM par tout moyen connu.

La surface supérieure 33 est adaptée pour recevoir la structure portante 2. Plus particulièrement, la surface supérieure 33 est adaptée pour recevoir le pied 22 d'au moins un poteau 21 de la structure portante 2.

La surface supérieure 33 comprend au moins une cavité **35.** Dans un exemple de réalisation, la fondation 1 comprend une unique embase 3 et la surface supérieure 33 de l'embase 3 comprend une pluralité de cavités 35, chacune des cavités 35 étant adaptées pour recevoir le pied 22 d'un des poteaux 21 de la structure portante 2. Dans un autre exemple de réalisation, la fondation 1 comprend une pluralité d'embases 3, la surface supérieure 33 de chacune des embases 3 comprenant une unique cavité 35 adaptée pour recevoir le pied 22 d'un des poteaux 21 de la structure portante 2.

La cavité 35 présente une forme sensiblement conique. Plus particulièrement, la cavité 35 comprend une paroi interne **36** s'étendant entre une ouverture supérieure **37** et un fond inférieur **38** et une base **36a.** En regard de l'ouverture supérieure 37, la cavité 35 présente une forme sensiblement circulaire et un troisième diamètre **D3.** En regard du fond inférieur 38, la cavité 35 présente une forme sensiblement circulaire et un quatrième diamètre **D4.** Le quatrième diamètre D4 est inférieur au troisième diamètre D3, le diamètre de la cavité 35 se rétréci progressivement entre l'ouverture supérieure 37 et le fond inférieur 38 jusqu'à atteindre le quatrième diamètre D4. La forme de la cavité 35 est complémentaire de la forme du pied 22 afin que le pied 22 puisse être emboîté avec jeu dans la cavité 35.

La structure portante 2 comprend en outre au moins un sac 5. De préférence, la structure portante 2 comprend une pluralité de sacs 5. Les sacs 5 sont adaptés pour donner, maintenir et/ou corriger une inclinaison à chacun des au moins un poteau 21 de la structure portante 2 par rapport à l'embase 3. L'ajustement de cette inclinaison de la structure portante 2 par rapport à l'embase 3 présente une précision inférieure ou égale à 2° et de préférence inférieure ou égale à 0.25°.

La direction d'élévation V de chacun des poteaux 21 est, par exemple, parallèle à la direction verticale Z. Lorsque le sol du fond marin FM est uniforme et sensiblement parallèle au plan comprenant le niveau de la mer M, les sacs 5 sont adaptés pour que la direction d'élévation V soit sensiblement perpendiculaire à la direction d'extension Y.

Alternativement, lorsque le sol du fond marin FM n'est pas uniforme et/ou n'est pas parallèle au plan comprenant le niveau de la mer M, les sacs 5 sont adaptés pour que la direction d'élévation V soit radiale à la direction d'extension Y.

Alternativement, lorsque la structure portant 2 comprend au moins deux poteaux 21, les sacs 5 sont adaptés pour que la direction d'élévation V de chacun des poteaux 21 corresponde à une direction sensiblement inclinée, radiale à la direction d'extension Y et radiale au plan comprenant le niveau de la mer M, afin de permettre un meilleur équilibre et une meilleure résistance à la structure portante 2.

Les sacs 5 sont solidaires du pied 22 de chacun des au moins un poteau 21 de la structure portante 2. La structure portante 2 comprend au moins un sac 5 entourant au moins une partie de la paroi externe de chacun des pieds 22. Plus particulièrement, la structure portante 2 comprend au moins un premier sac 5 entourant au moins une partie de la paroi externe de la première bordure d'extrémité 24 et au moins un deuxième sac 5 entourant au moins une partie de la paroi externe de la deuxième bordure d'extrémité 25 de chacun des pieds 22. Ainsi, les sacs 5 s'étendent radialement entre la structure portante 2 et l'embase 3.

Alternativement, la structure portante 2 comprend une première pluralité de sacs 5 entourant une partie de la paroi externe de la première bordure d'extrémité 24 et une deuxième pluralité de sacs 5 entourant une partie de la paroi externe de la deuxième bordure d'extrémité 25 de chacun des pieds 22. Au moins deux sacs 5 de la première pluralité de sacs 5 possédants des parois périphériques adjacentes et au moins deux sacs 5 de la deuxième pluralité de sacs 5 possédant des parois périphériques adjacentes.

Les sacs 5 comprennent chacun une enveloppe flexible **51,** par exemple en caoutchouc naturel ou synthétique ou en tout autre matériau approprié. L'enveloppe flexible 51 est adaptée pour modifier la forme générale de chacun des sacs 5 sous la pression d'un fluide dense. Le fluide dense est adapté pour se solidifier dans le temps. Alternativement, le fluide dense reste, dans le temps, à l'état liquide ou semi-liquide. Le fluide dense est, par exemple, du mortier à prise lente ou tout autre fluide dense approprié tel que fait d'agrégat, de ciment ou de résine synthétique. Plus particulièrement, l'enveloppe flexible 51 est adaptée pour permettre une augmentation du volume de chacun des sacs 5. Cette déformation permet aux sacs 5 de prendre des formes géométriques variables.

Alternativement, l'enveloppe flexible 51 est suffisamment élastique de façon à pouvoir faire reprendre au sac 5 une forme proche de sa forme initiale lorsque ledit sac 5 se vide, au moins en partie, du fluide dense qu'il contient.

L'enveloppe flexible 51 comprend un fond flexible **52** et des parois périphériques flexibles **53** s'étendant à partir du fond flexible 52 jusqu'au pied 22. Le fond flexible 52 est adapté pour se déformer et s'ajuster à la forme de la paroi interne 36 de la cavité 35 de l'embase 3 dans laquelle le pied 22 est reçu lorsque le fluide dense est coulé dans l'enveloppe flexible 51. Les parois périphériques flexibles 53 sont adjacentes aux première et deuxième nervures 41, 42, 46, 47 de la première ou de la deuxième barrière de maintien 4a, 4b. Les parois périphériques flexibles 53 sont adaptées pour se déformer et s'ajuster à la forme des première et deuxième nervures 41, 42, 46, 47 de la première et deuxième barrière de maintien 4a, 4b lorsque le fluide dense est coulé dans l'enveloppe flexible 51.

Ainsi, les sacs 5 sont déformables entre une position initiale (figure 3), dans laquelle l'enveloppe flexible 51 des sacs 5 ne contient pas ou peu de fluide dense et est contenue dans l'un des espaces 45, et une position gonflée (figure 5) dans laquelle l'enveloppe flexible 51 des sacs 5 s'est déformée sous l'action du fluide dense qu'elle contient jusqu'à ce que le fond flexible 52 sorte de l'un des espaces 45 et soit au contact de la paroi interne 36 de la cavité 35.

Ainsi, lorsque les sacs 5 sont en position initiale, les première et deuxième barrières de maintien 4a, 4b protègent les sacs 5 des chocs lors, par exemple, du transport de la structure portante 2. En outre, les première et deuxième barrières de maintien 4a, 4b guident la déformation des sacs 5 lorsque ces derniers se déforment de leur position initiale vers leur position gonflée.

En outre, comme visible sur la figure 7, chaque enveloppe flexible 51 est munie d'au moins une ouverture 54 pouvant être reliée à un conduit 55 à travers duquel le fluide dense peut être injecté dans l'enveloppe flexible 51. Alternativement ou en complément, le fluide dense peut être retiré de l'enveloppe flexible 51 via le conduit.

En outre, le fluide dense peut être injecté et/ou retiré simultanément dans plusieurs voire tous les sacs 5. Alternativement, le fluide dense peut être injecté et/ou retiré individuellement dans chacun des sacs 5.

Lors de l'installation de la fondation 1 dans un secteur marin, un bateau remorqueur (non représenté) amène l'embase 3 au niveau de la zone choisie. Puis, les compartiments de ballastages 34 du coffre 31 creux de l'embase 3 sont remplis progressivement par l'eau de mer, faisant couler l'embase 3 à proximité du sol du fond marin FM.

Alternativement, la masse seule de l'embase 3 permet à ladite embase 3 de couler à proximité du sol du fond marin FM. L'embase 3 est ensuite, par exemple, ancrée par tout moyen connu sur le sol du fond marin FM.

Le bateau remorqueur amène ensuite la structure portante 2 au niveau de la zone choisie. Puis, les compartiments de ballastages du poteau 21 de la structure portante 2 sont remplis progressivement par l'eau de mer, faisant couler le pied 22 du poteau 21 à proximité de la surface supérieure 33 de l'embase 3 (figure 2). Le pied 22 est alors emboîté avec jeu dans la cavité 35 de l'embase 3 (figure 3).

Le fluide dense est injecté simultanément dans les différents sacs 5 solidaires de la deuxième bordure d'extrémité 25 du pied 22, entre la première nervure 46 et la deuxième nervure 47 de la deuxième barrière de maintien 4b. Le gonflement desdits sacs 5 déforme l'enveloppe flexible 51 desdits sacs 5 de la position initiale à la position gonflée. Plus particulièrement, le gonflement desdits sacs sous la pression du fluide dense déforme les parois périphériques flexibles 53 jusqu'à ce que les sacs 5 occupent entièrement l'espace 45 puis que les différents fonds flexibles 52 atteignent la paroi interne 36 de la cavité 35, calant le pied 22 dans la cavité 35 (figures 4, 6 et 7).

Le fluide dense est ensuite injecté simultanément dans les différents sacs 5 solidaire de la première bordure d'extrémité 24 du pied 22, entre la première nervure 41 et la deuxième nervure 42 de la première barrière de maintien 4a. Le gonflement desdits sacs 5 déforme l'enveloppe flexible 51 desdits sacs 5 de la position initiale à la position gonflée. Plus particulièrement, le gonflement desdits sacs 5 sous la pression du fluide dense déforme les parois périphériques flexibles 53 jusqu'à ce que les sacs 5 occupent entièrement l'espace 45 puis que les différents fonds flexibles 52 atteignent la paroi interne 36 de la cavité 35, de façon à positionner et à caler le pied 22 emboîté dans l'embase 3 dans une position proche de la position d'élévation V du poteau 21 (figures 5, 8 et 9).

Une fois les sacs 5 solidaires de la première bordure d'extrémité 24 du pied 22 déformés de leur position initiale à leur position gonflée, le fluide dense est alternativement laissé en place, injecté ou prélevé individuellement dans au moins une partie des différents sacs 5 afin d'ajuster l'inclinaison du poteau 21 par rapport au niveau de la mer M.

En opération, le poids de la structure offshore est supporté par la réaction du poteau 21 sur l'embase 3. Les moments de force par rapport à l'horizontale sont repris par le calage par les sacs 5 en appui sur l'embase 3 au niveau de la première bordure d'extrémité 24 en butée, puis en contrebutée au niveau de la deuxième bordure d'extrémité 25. Grâce à ces dispositions, la fondation offshore 1 est plus résistante à la fatigue. Les efforts sont transférés de manière plus directe et sont plus facile à anticiper et à maitriser.

L'opération consistant à injecter ou prélever individuellement du fluide dense dans au moins une partie des différents sacs 5 peut être répétée dans le temps (à l'échelle de plusieurs années). Elle permet de réajuster l'inclinaison du poteau 21 par rapport au plan du niveau de la mer M suite à un dérèglement de ce dernier lié, par exemple, à un tassement différentiel du sol du fond marin FM entrainant un changement d'orientation de l'embase 3 et donc un changement d'inclinaison de la structure portante 2, ou lié à une déviation de l'inclinaison de la structure portante 2 due à la présence d'efforts particulièrement importants exercés vis-à-vis de la tête 23 du poteau 21.

Pour répondre à la législation exigeant que le sol des fonds marins FM soit intégralement restitué dans son état initial, les compartiments de ballastages du poteau 21 de la structure portante 2 sont vidés progressivement de l'eau de mer qu'ils contiennent (déballastés), faisant remonter vers la surface du niveau de la mer M le pied 22 du poteau 21 par simple soulèvement. Cette opération permet de désengager le poteau 21 de l'embase 3 et donc de désengager la structure portante 2 de l'embase 3. Il est alors possible d'effectuer des travaux sur, de remplacer ou de démanteler la structure portante 2. Puis, les compartiments de ballastages 34 de l'embase 3 sont vidés progressivement de l'eau de mer qu'ils contiennent (déballastés), faisant remonter vers la surface du niveau de la mer M l'embase 3. Il est alors possible d'effectuer des travaux sur, de remplacer ou de démanteler l'embase 3.

Alternativement, les sacs 5 peuvent être vidés au moins en partie du fluide dense qu'ils contiennent jusqu'à ce que le fond flexible 52 de chacun desdits sacs 5 ne soit plus en contact avec la paroi interne 36 de la cavité 35.

Bien entendu, une telle installation et un tel procédé de démantèlement sont équivalents pour une fondation 1 comprenant une pluralité d'embases 3 et/ou une structure portante 2 comprenant une pluralité de poteaux 21.

Le deuxième mode de réalisation, représenté sur la figure 10, est similaire au premier mode de réalisation et ne sera pas décrit à nouveau en détail. Ce deuxième mode de réalisation se distingue du premier mode de réalisation par les points suivants :

L'ouverture supérieure 37 de chacune des cavités 35 s'étend entre une première extrémité **37a** et une deuxième extrémité **37b.** L'ouverture supérieure 37 comprend une première barrière de maintien **4c.**

Le fond inférieur 38 de chacune des cavités 35 s'étend entre une première extrémité **38a** et une deuxième extrémité **38b.** Le fond inférieur 38 comprend une deuxième barrière de maintien **4d.**

La première barrière de maintien 4c et la deuxième barrière de maintien 4d comprennent chacune une première nervure **61** et une deuxième nervure **62.** La première nervure 61 et la deuxième nervure 62 s'étendent radialement par rapport à la cavité 35 entre une première extrémité **63** solidaire de la cavité 35 et une deuxième extrémité **64** libre. L'espace 45 peut être formé entre la première nervure 61 et la deuxième nervure 62 de chacune des première et deuxième barrières de maintien 4c, 4d.

La première nervure 61 et la deuxième nervure 62 de la première barrière de maintien 4c entourent au moins partiellement une partie de la paroi interne de l'ouverture supérieure 37. La première nervure 61 et la deuxième nervure 62 comprennent chacune plusieurs portions, par exemple quatre, régulièrement répartie autour de la paroi interne 36 de l'ouverture supérieure 37. Plus particulièrement, la première nervure 61 entoure au moins partiellement une partie de la paroi interne 36 de l'ouverture supérieure 37 sensiblement proche de la première extrémité 37a et la deuxième nervure 62 entoure au moins partiellement une partie de la paroi interne 36 de l'ouverture supérieure 37 sensiblement proche de la deuxième extrémité 37b.

Alternativement, la première nervure 61 de la première barrière de maintien 4c comprend une portion unique entourant en totalité la partie de la paroi interne 36 de l'ouverture supérieure 37 sensiblement proche de la première extrémité 37a et la deuxième nervure 62 de la première barrière de maintien 4c comprend une portion unique entourant en totalité la partie de la paroi interne 36 de l'ouverture supérieure 37 sensiblement proche de la deuxième extrémité 37b.

La première nervure 61 et la deuxième nervure 62 de la deuxième barrière de maintien 4d entourent au moins partiellement une partie de la paroi interne 36 du fond inférieur 38. La première nervure 61 et la deuxième nervure 62 comprennent plusieurs portions, par exemple quatre, régulièrement réparties autour de la paroi interne 36 du fond inférieur 38. Plus particulièrement, la première nervure 61 entoure au moins partiellement une partie de la paroi interne 36 du fond inférieur 38 sensiblement proche de la première extrémité 38a et la deuxième nervure 62 entoure au moins partiellement une partie de la paroi interne 36 du fond inférieur 38 sensiblement proche de la deuxième extrémité 38b.

Alternativement, la première nervure 61 comprend une portion unique entourant en totalité la partie de la paroi interne 36 du fond inférieur 38 sensiblement proche de la première extrémité 38a et la deuxième nervure 62 comprend une portion unique entourant en totalité la partie de la paroi interne 36 du fond inférieur 38 sensiblement proche de la deuxième extrémité 38b.

Le troisième mode de réalisation, représenté sur les figures 11 à 13, est similaire aux premier et deuxième modes de réalisation et ne sera pas décrit à nouveau en détail. Ce troisième mode de réalisation se distingue des premier et deuxième modes de réalisation par les points suivants :

La fondation offshore 1 comprend en outre au moins un vérin **7** et, dans le mode de réalisation représenté, une pluralité de vérins 7, de préférence installés par paires. La pluralité de vérins 7 est fixée sur le corps 21a du poteau 21 de la structure portante 2. Plus particulièrement, la pluralité de vérins 7 peut être régulièrement répartie autour du corps 21a du poteau 21. Les vérins 7 sont fixés sur le poteau 21 en amont de la fabrication de la fondation offshore 1. Alternativement, les vérins 7 sont fixés sur le poteau 21 une fois que les compartiments de ballastage de ce dernier aient été remplis d'eau de mer.

Alternativement, les vérins 7 sont démontables et peuvent être détachés du corps 21a du poteau 21.

Les vérins 7 sont par exemple de types hydraulique, pneumatique ou mécanique et de préférence de type hydraulique.

Les vérins 7 comprennent chacun un tube cylindrique **71,** un piston (non représenté) et une tige **72.** Le tube cylindrique 71 peut être fixé sur le corps 21a du poteau 21. Plus particulièrement, le tube cylindrique 71 de chacun des vérins 7 peut être fixé, par l'intermédiaire d'un axe (non représenté), sur un bossage **73** faisant saillie depuis la paroi externe du corps 21a. Le bossage 73 est par exemple percé d'un trou **74** traversant dans lequel s'insère l'axe. La tige 72 est solidaire d'une plaque **75** par l'intermédiaire d'une rotule **76.** La plaque 75 est adaptée pour venir en contact avec une face **78** d'une butée **77** faisant saillie depuis la surface supérieure 33 de l'au moins une embase 3. L'axe et la rotule 76 permettent de reprendre localement les rotations induites par le redressement du poteau 21.

Les vérins 7 sont mobiles le long d'au moins un degré de liberté entre une position de repos et une position active dans laquelle la plaque 75 de chacun desdits vérins 7 prend appui sur la surface supérieure 33 de l'embase 3 de façon à ajuster l'inclinaison du poteau 21. Plus particulièrement, en position active, la plaque 75 de chacun desdits vérins 7 prend appuie sur la face 78 d'une des butées 77 faisant saillie depuis la surface supérieure 33 de l'embase 3.

Les vérins 7 s'étendent selon une direction radiale à la direction d'élévation V du poteau 21. L'orientation des vérins 7 selon cette direction radiale est maintenue par un système de cale (non représenté) disposé sur le corps 21a du poteau 21. Alternativement, les vérins 7 s'étendent perpendiculairement à la direction d'élévation V du poteau 21.

Sur la figure 13, la direction d'élévation V du poteau 21 n'est pas alignée avec la direction verticale Z, la tige 72 d'une première partie des vérins 7 est complètement rentrée alors que la tige 72 d'une deuxième partie des vérins 7 est complètement sortie. Lorsque l'on augmente la longueur de la tige 72 d'un des vérins 7, on fait pencher le poteau 21 dans la direction de ladite augmentation de longueur. L'un des vérins 7 opposé compense cette augmentation en réduisant la longueur de sa tige 72 d'une manière sensiblement identique.

Lors de l'installation de la fondation offshore 1 dans un secteur marin, après que du fluide dense a été injecté simultanément dans les différents sacs 5 solidaires de la deuxième bordure d'extrémité 25 du pied 22, ou solidaires du fond inférieur 38 de la cavité 35 de l'embase 3, les vérins 7 sont actionnés de leur position de repos à leur position active de façon à ce que la plaque 75 de chacun desdits vérins 7 prenne appui sur la face 78 d'une des butées 77 faisant saillie depuis la surface supérieure 33 de l'embase 3. Ainsi, le poids de la structure portante 2 est repris par les différents sacs 5 solidaires de la deuxième bordure d'extrémité 25 du pied 22, ou solidaires du fond inférieur 38 de la cavité 35, et non par les vérins 7.

Une fois les vérins 7 en position active, la tige 72 de chacun des vérins 7 est rétractée ou sortie de façon à permettre un basculement de la structure portante 2 par rapport à l'embase 3 et donc d'ajuster de façon précise l'inclinaison du poteau 21 de la structure portante 2.

Lorsque l'inclinaison de la structure portante 2 est ajustée, du fluide dense est injecté simultanément dans les différents sacs 5 solidaires de la première bordure d'extrémité 24 du pied 22, ou solidaires de l'ouverture supérieure 37 de la cavité 35 de l'embase 3, de façon à caler le pied 22 emboîté dans l'embase 3 dans une position proche de la position verticale Z.

Alternativement, chacun des vérins 7 est ensuite actionné de la position active à la position de repos et démonté du corps 21a du poteau 21.

En cas de tassement différentiel du sol du fond marin FM entrainant un changement d'orientation de l'embase 3 et donc un changement d'inclinaison de la structure portante 2, ou lié à une déviation de l'inclinaison de la structure portante 2 due à la présence d'efforts particulièrement importants exercés vis-à-vis de la tête 23 du poteau 21, il est possible de réinstaller les vérins 7 sur le corps 21a du poteau 21 pour réajuster l'inclinaison dudit poteau 21 par rapport au plan du niveau de la mer M.

Les vérins 7 sont ensuite actionnés de leur position de repos à leur position active de façon à ce que la plaque 75 de chacun desdits vérins 7 prenne appui sur la face 78 d'une des butées 77 faisant saillie depuis la surface supérieure 33.

Alternativement, une partie de la pluralité de sacs 5 agencé entre la paroi interne 36 de la cavité 35 et le pied 22 est retirée de la fondation offshore 1 par un système d'accrochage (non représenté). Le système d'accrochage est, par exemple, intégré initialement à chacun des sacs 5.

Une fois les sacs 5 retirés, les vérins 7 sont actionnés de façon à ce que la tige 72 de chacun des vérins 7 soit rétractée ou sortie pour permettre un basculement de la structure portante 2 par rapport à l'embase 3 et donc d'ajuster de façon précise l'inclinaison du poteau 21 de la structure portante 2.

Puis de nouveaux sacs 5 sont installés entre la paroi interne 36 de la cavité 35 et le pied 22 du poteau 21 et remplis avec le fluide dense jusqu'à ce que le fond flexible 52 de chacun des nouveaux sacs 5 entre en contact avec la paroi interne 36 de la cavité 35 ou entre en contact avec la paroi externe du pied 22 de façon à caler le pied 22 emboîté dans l'embase 3 dans une position proche de la position verticale Z.

Alternativement, chacun des vérins 7 est ensuite actionné de la position active à la position de repos et démonté du corps 21a du poteau 21.

Bien entendu, une telle installation et un tel procédé de démantèlement sont équivalents pour une fondation offshore 1 comprenant une pluralité d'embases 3 et/ou une structure portante 2 comprenant une pluralité de poteaux 21.

Le quatrième mode de réalisation, représenté sur les figures 14 et 15, est similaire aux premier et troisième modes de réalisation et ne sera pas décrit à nouveau en détail. Ce quatrième mode de réalisation se distingue des premier et troisième modes de réalisation par les points suivants :

La structure portante 2 de la fondation offshore 1 comprend un unique poteau **121** comprenant un corps **121a** s'étendant selon la direction d'élévation V entre un pied **122** et une tête **123.** Le poteau 121 est, par exemple, réalisé en béton, en métal ou en tout autre matériau approprié. Le corps 121a présente une forme sensiblement tubulaire, par exemple de section constante.

Le pied 122 présente, par exemple, une forme sensiblement cylindrique. Le pied 122 s'étend entre une première bordure d'extrémité, solidaire du corps 121a du poteau 121, et une deuxième bordure d'extrémité, libre. Le diamètre en regard de la première bordure d'extrémité, est sensiblement égal au diamètre en regard de la deuxième bordure d'extrémité.

Alternativement, la structure portante 2 comprend en outre une pièce de liaison **221.** La pièce de liaison 221 s'étend selon la direction d'élévation V entre une portion basse **222** et une portion haute **223.** La pièce de liaison 221 est, par exemple, réalisée en béton, en métal ou en tout autre matériau approprié. La pièce de liaison 221 présente une forme sensiblement tubulaire, par exemple de section constante.

La portion basse 222 présente, par exemple, une forme sensiblement cylindrique. La portion basse 222 s'étend entre une première bordure d'extrémité **224,** solidaire de la pièce de liaison 221, et une deuxième bordure d'extrémité **225,** libre. Le diamètre en regard de la première bordure d'extrémité 224, est sensiblement égal au diamètre en regard de la deuxième bordure d'extrémité 225.

Le poteau 121 comprend, par exemple, une pluralité de compartiments de ballastages (non représentée) adaptée pour permettre un lestage séquentiel du poteau 121. Chacun des compartiments de ballastages comprend au moins une ouverture (non représentée) qui peut alternativement être fermée ou ouverte pour laisser l'eau de mer remplir un des compartiments de ballastages, afin de faire couler le pied 122. Alternativement, la pièce de liaison 221 comprend une pluralité de compartiments de ballastages similaire (non représentée).

La tête 123 du poteau 121 est adaptée pour supporter directement ou par l'intermédiaire d'une pièce de transition (non représentée) l'éolienne offshore 11. Le pied 122 est adapté pour être emboîté avec la structure de support.

Alternativement, le pied 122 est adapté pour être emboîté avec la portion haute 223 de la pièce de liaison 121. La portion basse 222 de la pièce de liaison 121 est adaptée pour être emboîté avec la structure de support. 1

La première bordure d'extrémité 224 de la portion basse 222 s'étend entre une première extrémité **224a** et une deuxième extrémité **224b.** La première bordure d'extrémité 224 comprend une première barrière de maintien **104a.**

La deuxième bordure d'extrémité 225 de la portion basse 222 s'étend entre une première extrémité **225a** et une deuxième extrémité **225b.** La deuxième bordure d'extrémité 225 comprend une deuxième barrière de maintien **104b.**

La première barrière de maintien 104a et la deuxième barrière de maintien 104b comprennent chacune une première nervure **141** et une deuxième nervure **142.** La première nervure 141 et la deuxième nervure 142 s'étendent radialement par rapport à la portion basse 222 de la pièce de liaison 221 entre une première extrémité **143** solidaire de la portion basse 222 et une deuxième extrémité **144** libre. L'espace 45 recevant l'au moins un sac 5 peut être formé entre la première nervure 141 et la deuxième nervure 142 de chacune des première et deuxième barrières de maintien 104a, 104b.

La première nervure 141 et la deuxième nervure 142 de la première barrière de maintien 104a entourent au moins partiellement une partie de la paroi externe de la première bordure d'extrémité 224. La première nervure 141 et la deuxième nervure 142 comprennent chacune plusieurs portions, par exemple quatre, régulièrement répartie autour de la paroi externe de la première bordure d'extrémité 224. Plus particulièrement, la première nervure 141 entoure au moins partiellement une partie de la paroi externe sensiblement proche de la première extrémité 224a et la deuxième nervure 142 entoure au moins partiellement une partie de la paroi externe sensiblement proche de la deuxième extrémité 224b.

Alternativement, la première nervure 141 de la première barrière de maintien 104a comprend une portion unique entourant en totalité la partie de la paroi externe de la première bordure d'extrémité 224 sensiblement proche de la première extrémité 224a et la deuxième nervure 142 de la première barrière de maintien 104a comprend une portion unique entourant en totalité la partie de la paroi externe de la première bordure d'extrémité 224 sensiblement proche de la deuxième extrémité 224b.

La première nervure 141 et la deuxième nervure 142 de la deuxième barrière de maintien 104b entourent au moins partiellement une partie de la paroi externe de la deuxième bordure d'extrémité 225. La première nervure 141 et la deuxième nervure 142 comprennent plusieurs portions, par exemple quatre, régulièrement réparties autour de la paroi externe de la deuxième bordure d'extrémité 225. Plus particulièrement, la première nervure 141 entoure au moins partiellement une partie de la de la paroi externe sensiblement proche de la première extrémité 225a et la deuxième nervure 142 entoure au moins partiellement une partie de la paroi externe sensiblement proche de la deuxième extrémité 225b.

Alternativement, la première nervure 141 comprend une portion unique entourant en totalité la partie de la paroi externe sensiblement proche de la première extrémité 225a et la deuxième nervure 142 comprend une portion unique entourant en totalité la partie de la paroi externe sensiblement proche de la deuxième extrémité 225b.

La portion base 222 comprend en outre au moins un joint **J1, J2.** De préférence, la portion basse 222 comprend un premier joint J1 sensiblement proche de la deuxième extrémité 224b de la première bordure d'extrémité 224 et un deuxième joint J2 sensiblement proche de la première extrémité 225a de la deuxième bordure d'extrémité 225.

La structure de support de la fondation offshore 1 comprend un pieu **103.** Le pieu 103 comprend un corps **103a** s'étendant selon la direction d'élévation V entre une portion inférieure **132** et une portion supérieure **133.** Le pieu 103 est, par exemple, réalisé en béton, en métal ou en tout autre matériau approprié. Le corps 103a présente une forme sensiblement tubulaire, par exemple de section constante.

La portion supérieure 133 présente, par exemple, une forme sensiblement cylindrique. La portion supérieure 133 s'étend entre une bordure d'extrémité basse **131,** solidaire du corps 103a du pieu 121, et une bordure d'extrémité haute **134,** libre. Le diamètre en regard de la bordure d'extrémité basse 131 est sensiblement égal au diamètre en regard de la bordure d'extrémité haute 134.

Le pieu 103 est adapté pour être battu ou foré dans le fond marin FM. La portion inférieure 132 est adaptée pour être rendue solidaire du fond marin FM. La portion supérieure 133 est adaptée pour recevoir la structure portante 2. Plus particulièrement, la portion supérieure 133 est adaptée pour recevoir le pied 122 du poteau 121 ou pour recevoir la portion basse 222 de la pièce de liaison 221.

La portion supérieure 133 comprend une cavité **135** adaptée pour recevoir le pied 122 du poteau 121 ou la portion basse 222 de la pièce de liaison 222.

La cavité 135 présente, par exemple, une forme sensiblement cylindrique. Plus particulièrement, la cavité 135 comprend une paroi interne **136,** s'étendant entre une ouverture supérieure **137** et un fond inférieur **138,** et une base **136a.** Le diamètre en regard de l'ouverture supérieure 137 est sensiblement égal au diamètre en regard du fond inférieur 138. La forme de la cavité 135 est complémentaire de la forme du pied 122 afin que le pied 122 puisse être emboîté avec jeu dans la cavité 135. Alternativement, la forme de la cavité 135 est complémentaire de la forme de la portion basse 222 afin que ladite la portion basse 222 puisse être emboîtée avec jeu dans la cavité 135.

Alternativement, le pieu 103 est creux et la base 136a est une butée axiale, par exemple temporaire, délimitant une première zone creuse formant la cavité 135 d'une deuxième zone creuse.

L'au moins un sac 5 est solidaire de la paroi externe de la portion basse 222 de la pièce de liaison ou du pied 122 du poteau 121. L'au moins un sac 5 est similaire à L'au moins un sac 5 du premier mode de réalisation et ne sera pas décrit à nouveau.

Lors de l'installation de la fondation 1 dans un secteur marin, le bateau remorqueur amène le pieu 103 au niveau de la zone choisie. Puis, le fond marin FM est foré (ou battu) par tout moyen connu afin d'y ancrer la portion inférieure 232 dudit pieu 103.

Le bateau remorqueur amène ensuite la structure portante 2 au niveau de la zone choisie. Puis, les compartiments de ballastages de la pièce de liaison 221, ou alternativement du poteau 121, sont remplis progressivement par l'eau de mer, faisant couler la portion basse 222 de la pièce de liaison 221, ou alternativement le pied 122 du poteau 121, à proximité de la portion supérieure du pieu 103 (figure 17). La portion basse 222, ou alternativement le pied 122, est alors emboîtée avec jeu dans la cavité 135 du pieu 103. Alternativement, la liaison entre le pieu 103 et la structure portante 2 peut être effectuée au-dessus du niveau de la mer M.

Une fois les sacs 5 déformés de leur position initiale à leur position gonflée, un élément de liaison fluide apte à se solidifier est injecté entre la paroi externe de la structure portante 2 et la paroi interne 136 de la cavité 135 et entre le premier joint J1 et le deuxième joint J2. L'élément de liaison fluide est par exemple du mortier **MO.** Le mortier MO est injecté via un conduit (non représenté) à travers duquel ledit mortier peut être injecté. Le mortier MO permet de fortifier la connexion entre la structure portante 2 et le pieu 103. Les joints J1, J2 sont adaptés pour empêcher la propagation du mortier MO au contact des sacs 5 lors de l'injection dudit mortier MO.

En opération, le poids de la structure offshore 1 est supporté par la réaction de la structure portante 2 sur le pieu 103. Les moments de force par rapport à l'horizontale sont repris par le calage par les sacs 5 en appui sur le pieu 103 au niveau de la première bordure d'extrémité 224 en butée, puis en contrebutée au niveau de la deuxième bordure d'extrémité 225. En outre, le mortier MO permet de reprendre les efforts axiaux, par rapport à la verticale, exercé sur la fondation offshore 1. Grâce à ces dispositions, la fondation offshore 1 est plus résistante à la fatigue. Les efforts sont dissociés et repris par des éléments différents. En outre, les efforts sont transférés de manière plus directe et sont plus facile à anticiper et à maitriser.

Le cinquième mode de réalisation, représenté sur la figure 16, est similaire aux deuxième, troisième et quatrième modes de réalisation et ne sera pas décrit à nouveau en détail. Ce cinquième mode de réalisation se distingue des deuxième, troisième et quatrième modes de réalisation par les points suivants :

La cavité 135 est présente dans la portion supérieure 133 du pieu 103. L'ouverture supérieure 137 de la cavité 135 s'étend entre une première extrémité **137a** et une deuxième extrémité **137b.** L'ouverture supérieure 137 comprend une première barrière de maintien **104c.** La première barrière de maintien 104c est similaire à la première barrière de maintien 4c du deuxième mode de réalisation et ne sera pas décrite à nouveau.

Le fond inférieur 138 de la cavité 135, présente dans la portion supérieure 133 du pieu 103, s'étend entre une première extrémité **138a** et une deuxième extrémité **138b.** Le fond inférieur 138 comprend une deuxième barrière de maintien **104d.** La deuxième barrière de maintien 104d est similaire à la deuxième barrière de maintien 4d du deuxième mode de réalisation et ne sera pas décrite à nouveau.

La structure de support 103 comprend l'au moins un sac 5. De préférence, la structure de support 3comprend une pluralité de sacs 5. Les sacs 5 sont solidaires de la paroi interne 136 de la cavité 135. Plus particulièrement, la structure de support 103 comprend au moins un premier sac 5 entourant au moins une partie de la paroi interne 136 de l'ouverture supérieure 137 et au moins un deuxième sac 5 entourant au moins une partie de la paroi interne 136 du fond inférieur 138 de la cavité 135.

Alternativement, l'au moins un premier sac 5 est une première pluralité de sacs 5 et l'au moins un deuxième sac 5 est une deuxième pluralité de sacs 5. Au moins deux sacs 5 de la première pluralité de sacs 5 possédants des parois périphériques adjacentes et au moins deux sacs 5 de la deuxième pluralité de sacs 5 possédant des parois périphériques adjacentes.

Les parois périphériques flexibles 53 de l'enveloppe flexible 51 s'étendent à partir du fond flexible 52 jusqu'à la cavité 135. Le fond flexible 52 est adapté pour se déformer et s'ajuster à la forme de la paroi externe de la portion basse 222 de la pièce de liaison 221, ou alternativement le pied 122 du poteau 121, du pieu 103 lorsque le fluide dense est coulé dans l'enveloppe flexible 51. Ainsi, les sacs 5 sont déformables entre la position initiale et la position gonflée dans laquelle l'enveloppe flexible 51 s'est déformée sous l'action du fluide dense qu'elle contient jusqu'à ce que le fond flexible 52 sorte de l'un des espaces 45 et soit au contact de la paroi externe de la portion basse 222, ou alternativement du pied 122, du pieu 103.

Le sixième mode de réalisation, représenté sur la figure 17, est similaire aux quatrième et cinquième modes de réalisation et ne sera pas décrit à nouveau en détail. Ce sixième mode de réalisation se distingue des quatrième et cinquième modes de réalisation par les points suivants :

La portion basse 222 de la pièce de liaison 221 comprend une cavité **235** adaptée pour recevoir la portion supérieure 133 du pieu 103. Alternativement, le pied 122 du poteau 121 comprend la cavité 235. La forme de la cavité 235 est complémentaire de la forme de la portion supérieure 133 du pieu 103 afin que ladite portion supérieure 133 puisse être emboîtée avec jeu dans la cavité 235. Ainsi la portion basse 222, ou le pied 122 vient coiffer le pieu 103. La cavité 235 est similaire à la cavité 135 du quatrième mode de réalisation et ne sera pas décrite à nouveau.

Alternativement, la portion basse 222 de la pièce de liaison 221 est creux et la base 136a est une butée axiale, par exemple temporaire, délimitant une première zone creuse formant la cavité 235 d'une deuxième zone creuse. Alternativement, le pied 122 du poteau 121 est creux et la base 136a est une butée axiale, par exemple temporaire, délimitant une première zone creuse formant la cavité 235 d'une deuxième zone creuse

La bordure d'extrémité basse 131 de la portion supérieure 133 du pieu 103, s'étend entre une première extrémité **131a** et une deuxième extrémité **131b.** La bordure d'extrémité basse 131 comprend une première barrière de maintien **204a.**

La bordure d'extrémité haute 134 s'étend entre une première extrémité **134a** et une deuxième extrémité **134b.** La bordure d'extrémité haute 134 comprend une deuxième barrière de maintien **204b.**

La première barrière de maintien 204a et la deuxième barrière de maintien 204b comprennent chacune une première nervure **241** et une deuxième nervure **242.** La première nervure 241 et la deuxième nervure 242 s'étendent radialement par rapport à la portion supérieure 133 du pieu 103 entre une première extrémité **243** solidaire de la portion supérieure 133 et une deuxième extrémité **244** libre. L'espace 45 recevant l'au moins un sac 5 peut être formé entre la première nervure 241 et la deuxième nervure 242 de chacune des première et deuxième barrières de maintien 204a, 204b.

La première nervure 241 et la deuxième nervure 242 de la première barrière de maintien 204a entourent au moins partiellement une partie de la paroi externe de la bordure d'extrémité basse 131 de la portion supérieure 133. La première nervure 241 et la deuxième nervure 242 comprennent chacune plusieurs portions, par exemple quatre, régulièrement répartie autour de la paroi externe de la portion supérieure 133. Plus particulièrement, la première nervure 241 entoure au moins partiellement une partie de la paroi externe sensiblement proche de la première extrémité 131a et la deuxième nervure 242 entoure au moins partiellement une partie de la paroi externe sensiblement proche de la deuxième extrémité 131b.

Alternativement, la première nervure 241 de la première barrière de maintien 204a comprend une portion unique entourant en totalité la partie de la paroi externe de la portion supérieure 133 sensiblement proche de la première extrémité 131a et la deuxième nervure 242 de la première barrière de maintien 204a comprend une portion unique entourant en totalité la partie de la paroi externe de la portion supérieure 133 sensiblement proche de la deuxième extrémité 131b.

La première nervure 241 et la deuxième nervure 242 de la deuxième barrière de maintien 204b entourent au moins partiellement une partie de la paroi externe de la bordure d'extrémité haute 134 de la portion supérieure 133. La première nervure 241 et la deuxième nervure 242 comprennent plusieurs portions, par exemple quatre, régulièrement réparties autour de la paroi externe de la bordure d'extrémité haute 134. Plus particulièrement, la première nervure 241 entoure au moins partiellement une partie de la de la paroi externe sensiblement proche de la première extrémité 134a et la deuxième nervure 242 entoure au moins partiellement une partie de la paroi externe sensiblement proche de la deuxième extrémité 134b.

Alternativement, la première nervure 241 comprend une portion unique entourant en totalité la partie de la paroi externe sensiblement proche de la première extrémité 134a et la deuxième nervure 242 comprend une portion unique entourant en totalité la partie de la paroi externe sensiblement proche de la deuxième extrémité 134b.

La portion supérieure 133 du pieu 103 comprend en outre au moins un joint J1, J2. De préférence, la portion supérieure 133 comprend le premier joint J1 sensiblement proche de la première extrémité 131a de la bordure d'extrémité basse 131 et le deuxième joint J2 sensiblement proche de la deuxième extrémité 134b de la bordure d'extrémité haute 134.

La structure de support 103 comprend l'au moins un sac 5. Plus particulièrement, l'au moins un sac 5 est solidaire de la paroi externe de la portion supérieure 133 du pieu 103. Les parois périphériques flexibles 53 de l'enveloppe flexible 51 s'étendent à partir du fond flexible 52 jusqu'au pieu 103. Le fond flexible 52 est adapté pour se déformer et s'ajuster à la forme de la paroi interne 136 de la cavité 235 de la structure portante 2 lorsque le fluide dense est coulé dans l'enveloppe flexible 51.

Lors de l'installation de la fondation 1 dans un secteur marin, la portion basse 222 de la pièce de liaison 221, ou alternativement le pied 122 du poteau 121, coiffe avec jeu la portion supérieure 133 du pieu 103.

Le septième mode de réalisation, représenté sur les figures 18 et 19, est similaire aux cinquième et sixième modes de réalisation et ne sera pas décrit à nouveau en détail. Ce septième mode de réalisation se distingue du cinquième et sixième modes de réalisation par les points suivants :

La cavité 235 est présente sur la structure portante 2. Plus particulièrement, la cavité 235 est présente dans la portion basse 222 de la pièce de liaison 221. La cavité 235 est similaire à la cavité 235 du sixième mode de réalisation et ne sera pas décrite à nouveau.

L'ouverture supérieure 137 de la cavité 235 comprend la première barrière de maintien 104c. Le fond inférieur 138 de la cavité 235 comprend la deuxième barrière de maintien 104d. Les première et deuxième barrières de maintien 104c et 104d sont similaires aux première et deuxième barrières de maintien 104c et 104d du cinquième mode de réalisation et ne seront pas décrites à nouveau.

La structure portante 2 comprend l'au moins un sac 5. De préférence, la structure portante 2 comprend une pluralité de sacs 5. Les sacs 5 sont solidaires de la paroi interne 136 de la cavité 235 de la structure portante 2. Plus particulièrement, la structure portante 2 comprend au moins un premier sac 5 entourant au moins une partie de la paroi interne 136 de l'ouverture supérieure 137 de la cavité 235 et au moins un deuxième sac 5 entourant au moins une partie de la paroi interne 136 du fond inférieur 138 de la cavité 235.

Les modes de réalisation décrits ci-dessus sont des illustrations de la présente invention. Diverses modifications peuvent leur être apportées sans sortir du cadre de l'invention qui ressort des revendications annexées.

## Revendications

1. Fondation en mer (1) pour une construction en mer comprenant :
- une structure portante (2) s'étendant selon une direction d'élévation (V) entre une portion inférieure (22 ;122 ;222) et une portion supérieure (23 ;123) adaptée pour supporter la construction en mer,
- une structure de support (3 ;103), possédant une portion inférieure (32 ;132) adaptée pour prendre appui ou être rendue solidaire d'un fond marin (FM) et une portion supérieure (33 ;133) opposée,
**Caractérisé en ce que** l'une parmi la portion inférieure (22 ;122 ;222) de la structure portante (2) et la portion supérieure de la structure de support comprend au moins une cavité (35 ;135 ;235) possédant une paroi interne (36 ;136) adaptée pour être emboîtée avec jeu avec l'autre parmi ladite portion inférieure de la structure portante et la portion supérieure de la structure de support,
et **en ce que** la fondation en mer (1) comprend en outre au moins un sac (5) agencé entre la paroi interne (36 ;136) de la cavité (35 ;135 ;235) et l'autre parmi ladite portion inférieure de la structure portante et ladite portion supérieure de la structure de support et adapté pour se remplir avec un fluide dense de manière à reprendre les moments de force appliqués sur la structure portante par rapport à l'horizontale, ledit au moins un sac comprenant une enveloppe flexible (51) possédant un fond flexible (52) et des parois périphériques flexibles (53).

2. Fondation en mer (1) selon la revendication 1, dans laquelle la structure portante (2) comprend au moins un poteau (21 ;121) possédant un corps (21a ;121a) s'étendant selon la direction d'élévation (V) entre un pied (22 ;122), formant la portion inférieure de la structure portante, et une tête (23 ;123) formant la portion supérieure adaptée pour supporter la construction en mer.

3. Fondation en mer (1) selon la revendication 1 ou la revendication 2, dans laquelle la structure de support (3) comprend au moins une embase (3) possédant une surface inférieure (32) formant la portion inférieure de la structure de support adaptée pour prendre appui ou être rendu solidaire du fond marin (FM) et une surface supérieure (33) formant la portion supérieure, ladite surface supérieure comprenant l'au moins une cavité (35)
et optionnellement dans laquelle l'au moins une embase (3) est une embase gravitaire comprenant une pluralité de compartiments de ballastages (34) adaptés pour être remplis par des moyens de lestage tels que de l'eau.

4. Fondation en mer (1) selon la revendication 3, dans laquelle la surface supérieure (33) de ladite au moins une embase (3) s'étend selon une direction d'extension (Y) perpendiculaire à la direction d'élévation (V),
ou dans laquelle la surface supérieure (33) de ladite au moins une embase (3) s'étend selon une direction d'extension (Y), radiale à la direction d'élévation (V).

5. Fondation en mer (1) selon l'une quelconque des revendications 3 à 4 dépendante de la revendication 2, comprenant en outre des vérins (7) régulièrement fixés autour du corps (21a) de l'au moins un poteau (21), les vérins étant adaptés pour être actionnés entre une position de repos et une position active dans laquelle chacun desdits vérins fait saillie jusqu'à la surface supérieure (33) de l'au moins une embase (3) de façon à ajuster l'inclinaison de chacun des au moins un poteau (21),
et optionnellement dans laquelle les vérins (7) sont au moins partiellement démontables.

6. Fondation en mer (1) selon la revendication 1 ou la revendication 2, dans laquelle la structure de support (3) comprend un pieu (103) possédant un corps (103a) s'étendant selon la direction d'élévation (V) entre la portion inférieure (132) adaptée pour être rendu solidaire du fond marin (FM) et la portion supérieure (133) adaptée pour être rendu solidaire de la portion inférieure (22 ;122 ;222) de la structure portante (2).

7. Fondation en mer (1) selon la revendication 6 dépendante de la revendication 1,
dans laquelle la structure portante (2) comprend :
- une pièce de liaison (221) s'étendant selon la direction d'élévation (V) entre une portion basse (222), formant la portion inférieure de ladite structure portante, et une portion haute (223), et
- un poteau (121) possédant un corps (121a) s'étendant selon la direction d'élévation (V) entre un pied (122), adapté pour être emboîté avec la portion haute de la pièce de liaison, et une tête (123) formant la portion supérieure adaptée pour supporter la construction en mer,
et optionnellement dans laquelle la portion supérieure (133) du pieu (103), la portion basse (222) de la pièce de liaison (221) ou le pied (122) du poteau (121) comprend l'au moins une cavité (135 ; 235).

8. Fondation en mer (1) selon l'une quelconque des revendications précédentes, dans laquelle le au moins un sac (5) est une pluralité de sacs, au moins deux sacs possédant des parois périphériques flexibles (53) adjacentes,
et/ou dans laquelle le au moins un sac (5) est adapté pour alternativement se remplir ou se vider au moins en partie du fluide dense qu'il contient.

9. Fondation en mer (1) selon l'une quelconque des revendications précédentes, dans laquelle le au moins un sac (5) est solidaire de la portion inférieure (22 ;122 ;222) de la structure portante (2), entourant au moins une partie de la paroi externe de ladite portion inférieure, les parois périphériques flexibles (53) dudit au moins un sac (5) s'étendant à partir du fond flexible (52) jusqu'à ladite portion inférieure,
ou
dans laquelle le au moins un sac (5) est solidaire de ladite au moins une cavité (35 ;135 ;235), entourant au moins une partie de la paroi interne (36 ;136) de la cavité, les parois périphériques flexibles (53) dudit au moins un sac (5) s'étendant à partir du fond flexible (52) jusqu'à la cavité,
ou
dans laquelle le au moins un sac (5) est solidaire de la portion supérieure (133) de la structure de support (103), entourant au moins une partie de la paroi externe de ladite portion supérieure, les parois périphériques flexibles (53) dudit au moins un sac (5) s'étendant à partir du fond flexible (52) jusqu'à ladite portion supérieure.

10. Fondation en mer (1) selon la revendication 9, dans laquelle :
- la portion inférieure (22 ;122 ;222) de la structure portante (2) s'étend entre une première bordure d'extrémité (24;224) solidaire de ladite structure portante et une deuxième bordure d'extrémité (25;225) libre, ou dans laquelle la portion supérieure (133) de la structure de support (103) s'étend entre une bordure d'extrémité basse (131) solidaire de ladite structure de support et une bordure d'extrémité haute (134) libre,
- dans laquelle la paroi interne (36 ;126) de l'au moins une cavité (35 ;135 ;235) s'étend entre une ouverture supérieure (37 ;137) et un fond inférieur (38 ;138), et dans laquelle le au moins un sac (5) est une pluralité de sacs, la fondation en mer (1) comprenant au moins un sac entourant la paroi externe de ladite première bordure d'extrémité (24;224) et au moins un sac entourant la paroi externe de ladite deuxième bordure d'extrémité (25;225) ou comprenant au moins un sac entourant la paroi externe de ladite bordure d'extrémité basse (131) et au moins un sac entourant la paroi externe de ladite bordure d'extrémité haute (134) ou comprenant au moins un sac entourant la paroi interne (36 ;136) de ladite ouverture supérieure (37 ;137) et au moins un sac entourant la paroi interne (36 ;136) dudit fond inférieur (38 ;138),
et optionnellement
dans laquelle la première bordure d'extrémité (24;224) présente un premier diamètre (D1) et la deuxième bordure d'extrémité (25 ;225) présente un deuxième diamètre (D2) inférieur au premier diamètre (D1), et dans laquelle l'ouverture supérieure (37 ;137) présente un troisième diamètre (D3) et le fond inférieur (38 ;138) présente un quatrième diamètre (D4) inférieur au troisième diamètre (D3),
et optionnellement la fondation en mer (1)
comprenant en outre un élément de liaison fluide apte à se solidifier (MO) inséré entre l'au moins un sac entourant la paroi externe de ladite première bordure d'extrémité (24 ;224) et l'au moins un sac entourant la paroi externe de ladite deuxième bordure d'extrémité (25 ;225), inséré entre l'au moins un sac entourant la paroi externe de ladite bordure d'extrémité basse (131) et l'au moins un sac entourant la paroi externe de ladite bordure d'extrémité haute (134), ou inséré entre l'au moins un sac entourant la paroi interne (36 ;136) de ladite ouverture supérieure (37 ;137) et l'au moins un sac entourant la paroi interne (36 ;136) dudit fond inférieur (38 ;138).

11. Fondation en mer (1) selon la revendication 10, dans laquelle ;
- la première bordure d'extrémité (24 ;224) de la portion inférieure (22;122 ;222) de la structure portante (2) comprend une première barrière de maintien (4a ;104a) s'étendant depuis une première extrémité (43a, 43b ; 143) solidaire de ladite première bordure d'extrémité et une deuxième extrémité (44a, 44b ; 144) libre, ladite première barrière de maintien entourant au moins partiellement une partie de la paroi externe de la première bordure d'extrémité ,
- la deuxième bordure d'extrémité (25 ;225) de la portion inférieure de la structure portante comprend une deuxième barrière de maintien (4b ;104b) s'étendant depuis une première extrémité (48a, 48b ; 143) solidaire de ladite deuxième bordure d'extrémité et une deuxième extrémité (49a, 49b ; 144) libre, ladite deuxième barrière de maintien entourant au moins partiellement une partie de la paroi externe de ladite deuxième bordure d'extrémité, et
- les parois périphériques flexibles (53) d'au moins un premier sac (5) sont adjacentes à la première barrière de maintien (4a ;104a) et les parois périphériques flexibles (53) d'au moins un deuxième sac (5) sont adjacentes à la deuxième barrière de maintien (4b ;104b),
ou
dans laquelle :
- la bordure d'extrémité haute (134) de la portion supérieure (133) de la structure de support (103) comprend une première barrière de maintien (204a) s'étendant depuis une première extrémité (243) solidaire de ladite bordure d'extrémité haute et une deuxième extrémité (244) libre, ladite première barrière de maintien entourant au moins partiellement une partie de la paroi externe de la bordure d'extrémité haute,
- la bordure d'extrémité basse (131) de la portion supérieure de la structure de support comprend une deuxième barrière de maintien (204b) s'étendant depuis une première extrémité (243) solidaire de ladite bordure d'extrémité basse et une deuxième extrémité (244) libre, ladite deuxième barrière de maintien entourant au moins partiellement une partie de la paroi externe de ladite bordure d'extrémité basse, et
- les parois périphériques flexibles (53) d'au moins un premier sac (5) sont adjacentes à la première barrière de maintien (204a) et les parois périphériques flexibles (53) d'au moins un deuxième sac (5) sont adjacentes à la deuxième barrière de maintien (204b),
ou
dans laquelle :
- l'ouverture supérieure (37 ;137) de l'au moins une cavité (35 ;135 ;235) comprend une première barrière de maintien (4c ;104c ;204c) s'étendant depuis une première extrémité (63) solidaire de ladite ouverture supérieure et une deuxième extrémité (64) libre, ladite première barrière de maintien entourant au moins partiellement une partie de la paroi interne de ladite ouverture supérieure,
- le fond inférieur (38 ;138) de l'au moins une cavité (35 ;135 ;235) comprend une deuxième barrière de maintien (4d ;104d ;204d) s'étendant depuis une première extrémité (63) solidaire dudit fond inférieur et une deuxième extrémité (64) libre, ladite deuxième barrière de maintien entourant au moins partiellement une partie de la paroi interne dudit fond inférieur, et
- les parois périphériques flexibles (53) d'au moins un premier sac (5) sont adjacentes à la première barrière de maintien (4c ;104c ;204c) et les parois périphériques flexibles (53) d'au moins un deuxième sac (5) sont adjacentes à la deuxième barrière de maintien (4d,104d ;204d).

12. Procédé de fabrication d'une fondation en mer (1) selon l'une quelconques des revendications précédentes, le procédé comprenant :
- poser ou forer la structure de support (3 ;103) sur un fond marin (FM),
- couler la structure portante (2) par remplissage par des moyens de lestage tels que de l'eau de façon que l'une parmi la portion inférieure (22 ;122 ;222) de ladite structure portante et la portion supérieure (33 ;133) de la structure de support s'emboite avec jeu dans une des au moins une cavité (35 ;135 ;235) de l'autre parmi ladite portion inférieure de la structure portante et ladite portion supérieure de la structure de support,
- remplir l'au moins un sac (5) avec le fluide dense jusqu'à ce que le fond flexible (52) dudit au moins un sac entre en contact avec la paroi interne (36 ;136) de la cavité (35 ;135 ;235) ou entre en contact avec la paroi externe de l'une parmi la portion inférieure (22 ;122 ;222) de la structure portante ou la portion supérieure de la structure de support de façon à positionner la structure portante en position d'élévation (V) et à la caler avec la structure de support,
et optionnellement
la structure de support (3 ; 103) de la fondation en mer (1) comprend au moins une embase (3), le procédé comprenant en outre, précédant l'étape de pose de l'au moins une embase (3), l'étape consistant à couler l'au moins une embase (3) à proximité du fond marin (FM) par remplissage par des moyens de lestage tels que de l'eau des compartiments de ballastages (34) appartenant à l'au moins une embase.

13. Procédé de fabrication d'une fondation en mer (1) selon la revendication 12, dans lequel la portion inférieure (22 ;122 ;222) de la structure portante (2) s'étend entre une première bordure d'extrémité (24 ;224) solidaire de la structure portante (2) et une deuxième bordure d'extrémité (25 ;225) libre, le procédé comprenant en outre, au cours de l'étape de remplissage :
- remplir au moins un premier sac (5), entourant au moins en partie la paroi interne de la deuxième bordure d'extrémité de la portion inférieure, avec le fluide dense jusqu'à ce que le fond flexible (52) du premier sac entre en contact avec la paroi interne (36 ;136) de la cavité (35 ;135 ;235) de façon à caler la portion inférieure (22 ;122 ;222) dans la cavité, puis
- remplir au moins un deuxième sac (5), entourant au moins en partie la paroi externe de la première bordure d'extrémité de la portion inférieure , avec le fluide dense jusqu'à ce que le fond flexible (52) du deuxième sac entre en contact avec la paroi interne de la cavité de façon à positionner la structure portante en position d'élévation (V) et à la caler avec la structure de support (3 ;103),
ou
dans lequel la portion supérieure (133) de la structure de support (103) s'étend entre une bordure d'extrémité basse (131), solidaire de la structure de support, et une bordure d'extrémité haute (134) libre, le procédé comprenant en outre, au cours de l'étape de remplissage :
- remplir au moins un premier sac (5), entourant au moins en partie la paroi externe de la bordure d'extrémité haute de la portion supérieure, avec le fluide dense jusqu'à ce que le fond flexible (52) du premier sac entre en contact avec la paroi interne (36 ;136) de la cavité (35 ;135 ;235) de façon à caler la portion supérieure dans la cavité, puis
- remplir au moins un deuxième sac (5), entourant au moins en partie la paroi externe de la bordure d'extrémité basse de la portion supérieure, avec le fluide dense jusqu'à ce que le fond flexible (52) du deuxième sac entre en contact avec la paroi interne de la cavité de façon à positionner la structure portante en position d'élévation (V) et à la caler dans la structure de support (3 ;103),
ou
dans lequel l'au moins une cavité (35 ;135 ;235) s'étend entre une ouverture supérieure (37 ;137) et un fond inférieur (38 ;138), le procédé comprenant en outre, au cours de l'étape de remplissage :
- remplir au moins un premier sac (5), entourant au moins en partie la paroi interne du fond inférieur (38 ;138) de l'au moins une cavité (35 ;135 ;235), avec le fluide dense jusqu'à ce que le fond flexible (52) du premier sac entre en contact avec la paroi externe de la portion inférieure (22 ;122 ;222) de la structure portante (2) ou la portion supérieure (33 ;133) de la structure de support (3 ;103), puis
- remplir au moins un deuxième sac (5), entourant au moins en partie la paroi interne de l'ouverture supérieure (37 ;137) de l'au moins une cavité (35 ;135 ;235), avec le fluide dense jusqu'à ce que le fond flexible (52) du deuxième sac entre en contact avec la paroi externe de la portion inférieure (22 ;122 ;222) de la structure portante (2) ou la portion supérieure (33 ;133) de la structure de support (3 ;103)de façon à positionner la structure portante (2) en position d'élévation (V) et à caler ladite portion inférieure de la structure portante ou ladite portion supérieure de la structure de support dans ladite cavité.

14. Procédé de réglage d'une fondation en mer (1) selon l'une quelconque des revendications 1 à 11 ou fabriquée selon le procédé de fabrication selon l'une quelconque des revendications 12 à 13, dans lequel le au moins un sac (5) est une pluralité de sacs, au moins deux sacs possédant des parois périphériques flexibles (53) adjacentes, le procédé comprenant en outre :
- Vider ou ajouter individuellement du fluide dense dans au moins une partie des sacs (5) de la pluralité de sacs (5) de façon à ajuster l'inclinaison de la structure portante (2), et optionnellement
dans lequel la structure portante (2) comprend au moins un poteau (21) possédant un corps (21a) s'étendant selon la direction d'élévation (V) entre le pied (22) et la tête (23), dans lequel la structure de support (3 ;103) comprend au moins une embase (3) possédant une surface inférieure (32) formant la portion inférieure de la structure de support et une surface supérieure (33) formant la portion supérieure, comprenant en outre, précédemment à l'étape consistant à vider ou à ajouter du fluide dense dans au moins une partie des sacs (5) :
- fixer régulièrement des vérins (7) autour du corps (21a) de l'au moins un poteau (21),
- actionner lesdits vérins d'une position de repos à une position active dans laquelle chacun desdits vérins fait saillie jusqu'à la surface supérieure (33) de l'au moins une embase (3) de façon à ajuster l'inclinaison de chacun des au moins un poteau (21),
le procédé comprenant en outre, après l'étape consistant à vider ou à ajouter du fluide dense dans au moins une partie des sacs :
- actionner lesdits vérins (7) de leur position active à leur position de repos et démonter au moins partiellement lesdits vérin (7) du corps (21a) du au moins un poteau (21).

15. Procédé de réglage d'une fondation en mer (1) selon l'une quelconque des revendications 1 à 11 ou fabriquée selon le procédé de fabrication selon l'une quelconque des revendications 12 à 13, dans lequel la structure portante (2) comprend au moins un poteau (21) possédant un corps (21a) s'étendant selon la direction d'élévation (V) entre le pied (22) et la tête (23), dans lequel la structure de support (3 ;103) comprend au moins une embase (3) possédant une surface inférieure (32) formant la portion inférieure de la structure de support et une surface supérieure (33) formant la portion supérieure, dans lequel le au moins un sac (5) est une pluralité de sacs, au moins deux sacs possédant des parois périphériques flexibles (53) adjacentes, le procédé comprenant en outre :
- fixer régulièrement des vérins (7) autour du corps (21a) de l'au moins un poteau (21),
- actionner lesdits vérins d'une position de repos à une position active dans laquelle chacun desdits vérins fait saillie jusqu'à la surface supérieure (33) de l'au moins une embase (3),
- retirer au moins une partie de la pluralité de sacs (5) agencé entre la paroi interne (36) de la cavité (35) et le pied (22),
- actionner lesdits vérins de façon à ajuster l'inclinaison de chacun des au moins un poteau (21),
- installer une deuxième pluralité de sacs (5) entre la paroi interne (36) de la cavité (35) et le pied (22),
- remplir ladite deuxième pluralité de sacs avec le fluide dense jusqu'à ce que le fond flexible (52) de chacun des sacs de la deuxième pluralité de sacs entre en contact avec la paroi interne (36) de la cavité (35) ou entre en contact avec la paroi externe du pied (22) de façon à le caler dans l'embase,
- actionner lesdits vérins (7) de leur position active à leur position de repos et démonter au moins partiellement lesdits vérin du corps (21a) du au moins un poteau (21).

16. Procédé de démantèlement d'une fondation en mer (1) selon l'une quelconque des revendications 1 à 11 ou fabriquée selon le procédé de fabrication selon l'une quelconque des revendications 12 à 13, dans lequel la structure portante (2) comprend des compartiments de ballastages, et dans lequel le procédé comprend :
Vider chacun des compartiments de ballastages de ladite structure portante de façon à désengager ladite structure portante de la structure de support (3 ;103),
Et optionnellement
dans lequel la structure de support (3 ;103) comprend des compartiments de ballastages (34) et dans lequel le procédé comprend en outre l'étape consistant à vider chacun des compartiments de ballastages (34) de façon à éloigner la structure de support du fond marin (FM).

## Patentansprüche

1. Offshore-Fundament (1) für eine Offshore-Konstruktion, umfassend:
- eine Tragstruktur (2), die sich in eine Höhenrichtung (V) zwischen einem unteren Abschnitt (22; 122; 222) und einem oberen Abschnitt (23; 123) erstreckt und geeignet ist, die Offshore-Konstruktion zu tragen,
- eine Stützstruktur (3; 103), die einen unteren Abschnitt (32; 132), der eingerichtet ist, auf einem Meeresboden (FM) abgestützt zu sein oder mit diesem verbunden zu sein, und einen oberen gegenüberliegenden Abschnitt (33; 133) besitzt,
**dadurch gekennzeichnet, dass** einer von dem unteren Abschnitt (22; 122; 222) der Tragstruktur (2) und dem oberen Abschnitt der Stützstruktur mindestens einen Hohlraum (35; 135; 235) umfasst, der eine Innenwand (36; 136) besitzt, die dazu vorgesehen ist, mit Spiel mit dem anderen von dem unteren Abschnitt der Tragstruktur und dem oberen Abschnitt der Stützstruktur ineinandergesteckt zu werden,
und dass das Offshore-Fundament (1) ferner mindestens einen Beutel (5) umfasst, der zwischen der Innenwand (36; 136) des Hohlraums (35; 135; 235) und dem anderen von dem unteren Abschnitt der Tragstruktur und dem oberen Abschnitt der Stützstruktur angeordnet und eingerichtet ist, sich mit einem dichten Fluid zu füllen, um die an die Tragstruktur in Bezug zur Horizontalen angelegten Kraftmomente aufzunehmen, wobei der mindestens eine Beutel eine flexible Hülle (51) umfasst, die einen flexiblen Boden (52) und flexible Umfangswände (53) umfasst.

2. Offshore-Fundament (1) nach Anspruch 1, bei dem die Tragstruktur (2) mindestens einen Pfeiler (21; 121) umfasst, der einen Körper (21a; 121a) besitzt, der sich in die Höhenrichtung (V) zwischen einem Fuß (22; 122), der den unteren Abschnitt der Tragstruktur bildet, und einem Kopf (23; 123), der den oberen Abschnitt bildet, der eingerichtet ist, die Offshore-Konstruktion zu tragen, erstreckt.

3. Offshore-Fundament (1) nach Anspruch 1 oder Anspruch 2, bei dem die Stützstruktur (3) mindestens einen Sockel (3) umfasst, der eine Unterseite (32) besitzt, die den unteren Abschnitt der Stützstruktur bildet, der eingerichtet ist, am Meeresboden (FM) abgestützt zu sein oder mit diesem verbunden zu sein, und eine Oberseite (33), die den oberen Abschnitt bildet, wobei die Oberseite den mindestens einen Hohlraum (35) umfasst,
und bei dem optional der mindestens eine Sockel (3) ein schwerkraftabhängiger Sockel ist, umfassend eine Vielzahl von Beschwerungsabteilen (34), die eingerichtet sind, mit Ballastmitteln wie Wasser gefüllt zu werden.

4. Offshore-Fundament (1) nach Anspruch 3, bei dem sich die Oberseite (33) des mindestens einen Sockels (3) in eine Ausdehnungsrichtung (Y) senkrecht auf die Höhenrichtung (V) erstreckt,
oder bei dem sich die Oberseite (33) des mindestens einen Sockels (3) in eine Ausdehnungsrichtung (Y) radial zur Höhenrichtung (V) erstreckt.

5. Offshore-Fundament (1) nach einem der Ansprüche 3 bis 4 in Abhängigkeit von Anspruch 2, ferner umfassend Zylinder (7), die regelmäßig um den Körper (21a) des mindestens einen Pfeilers (21) herum befestigt sind, wobei die Zylinder eingerichtet sind, zwischen einer Ruheposition und einer Aktivposition betätigt zu werden, in der jeder der Zylinder bis zur Oberseite (33) des mindestens einen Sockels (3) herausragt, um die Neigung jedes des mindestens einen Pfeilers (21) einzustellen, und in der optional die Zylinder (7) zumindest teilweise demontierbar sind.

6. Offshore-Fundament (1) nach Anspruch 1 oder Anspruch 2, bei dem die Stützstruktur (3) einen Pfosten (103) umfasst, der einen Körper (103a) besitzt, der sich in Höhenrichtung (V) zwischen dem unteren Abschnitt (132), der eingerichtet ist, mit dem Meeresboden (FM) verbunden zu sein, und dem oberen Abschnitt (133), der eingerichtet ist, mit dem unteren Abschnitt (22; 122; 222) der Tragstruktur (2) verbunden zu sein, erstreckt.

7. Offshore-Fundament (1) nach Anspruch 6 in Abhängigkeit von Anspruch 1, bei dem die Tragstruktur (2) umfasst:
- ein Verbindungsstück (221), das sich in Höhenrichtung (V) zwischen einem tiefen Abschnitt (222), der den unteren Abschnitt der Tragstruktur bildet, und einem hohen Abschnitt (223) erstreckt, und
- einen Pfeiler (121), der einen Körper (121a) besitzt, der sich in Höhenrichtung (V) zwischen einem Fuß (122), der eingerichtet ist, mit dem hohen Abschnitt des Verbindungsstücks ineinandergesteckt zu werden, und einem Kopf (123) erstreckt, der den oberen Abschnitt bildet, der eingerichtet ist, die Offshore-Konstruktion zu tragen,
und bei dem optional der obere Abschnitt (133) des Pfostens (103), der tiefe Abschnitt (222) des Verbindungsstücks (221) oder der Fuß (122) des Pfeilers (121) den mindestens einen Hohlraum (153; 235) umfasst.

8. Offshore-Fundament (1) nach einem der vorhergehenden Ansprüche, bei dem der mindestens eine Beutel (5) eine Vielzahl von Beuteln ist, wobei mindestens zwei Beutel aneinandergrenzende flexible Umfangswände (53) umfassen,
und/oder bei dem der mindestens eine Beutel (5) eingerichtet ist, sich abwechselnd zu füllen oder zumindest teilweise von dem dichten Fluid, das er enthält, zu leeren.

9. Offshore-Fundament (1) nach einem der vorhergehenden Ansprüche, bei dem der mindestens eine Beutel (5) mit dem unteren Abschnitt (22; 122; 222) der Tragstruktur (2) verbunden ist, wobei er zumindest einen Teil der Außenwand des unteren Abschnitts umgibt, wobei sich die flexiblen Umfangswände (53) des mindestens einen Beutels (5) vom flexiblen Boden (52) bis zum unteren Abschnitt erstrecken,
oder
bei dem der mindestens eine Beutel (5) mit dem mindestens einen Hohlraum (35; 135; 235) verbunden ist, wobei er zumindest einen Teil der Innenwand (36; 136) des Hohlraums umgibt, wobei sich die flexiblen Umfangswände (53) des mindestens einen Beutels (5) von dem flexiblen Boden (52) bis zum Hohlraum erstrecken,
oder
bei dem der mindestens eine Beutel (5) mit dem oberen Abschnitt (133) der Stützstruktur (103) verbunden ist, wobei er zumindest einen Teil der Außenwand des oberen Abschnitts umgibt, wobei sich die flexiblen Umfangswände (53) des mindestens einen Beutels (5) vom flexiblen Boden (52) bis zum oberen Abschnitt erstrecken.

10. Offshore-Fundament (1) nach Anspruch 9, bei dem:
- sich der untere Abschnitt (22; 122; 222) der Tragstruktur (2) zwischen einer ersten Endumrandung (24; 224), der mit der Tragstruktur verbunden ist, und einer zweiten freien Endumrandung (25; 225) erstreckt, oder bei dem sich der obere Abschnitt (133) der Stützstruktur (103) zwischen einer tiefen Endumrandung (131), die mit der Stützstruktur verbunden ist, und einer hohen freien Endumrandung (134) erstreckt,
- bei dem sich die Innenwand (36; 126) des mindestens einen Hohlraums (35; 135; 235) zwischen einer oberen Öffnung (37; 137) und einem unteren Boden (38; 138) erstreckt, und bei dem der mindestens eine Beutel (5) eine Vielzahl von Beuteln ist, wobei das Offshore-Fundament (1) mindestens einen Beutel, der die Außenwand der ersten Endumrandung (24; 224) umgibt, und mindestens einen Beutel umfasst, der die Außenwand der zweiten Endumrandung (25; 225) umgibt, oder mindestens einen Beutel, der die Außenwand der tiefen Endumrandung (131) umgibt, und mindestens einen Beutel umfasst, der die Außenwand der hohen Endumrandung (134) umgibt, oder mindestens einen Beutel, der die Innenwand (36; 136) der oberen Öffnung (37; 137) umgibt, und mindestens einen Beutel umfasst, der die Innenwand (36; 136) des unteren Bodens (38; 138) umgibt,
und optional
bei dem die erste Endumrandung (24; 224) einen ersten Durchmesser (D1) aufweist, und die zweite Endumrandung (25; 225) einen zweiten Durchmesser (D2) aufweist, der kleiner als der erste Durchmesser (D1) ist, und bei dem die obere Öffnung (37; 137) einen dritten Durchmesser (D3) aufweist, und der untere Boden (38; 138) einen vierten Durchmesser (D4) aufweist, der kleiner als der dritte Durchmesser (D3) ist,
und wobei optional das Offshore-Fundament (1)
ferner ein flüssiges Verbindungselement umfasst, das geeignet ist, sich zu verfestigen (MO), eingesetzt zwischen dem mindestens einen Beutel, der die Außenwand der ersten Endumrandung (24; 224) umgibt, und dem mindestens einen Beutel, der die Außenwand der zweiten Endumrandung (25; 225) umgibt, eingesetzt zwischen dem mindestens einen Beutel, der die Außenwand der tiefen Endumrandung (131) umgibt, und dem mindestens einen Beutel, der die Außenwand der hohen Endumrandung (134) umgibt, oder eingesetzt zwischen dem mindestens einen Beutel, der die Innenwand (36; 136) der oberen Öffnung (37; 137) umgibt, und dem mindestens einen Beutel, der die Innenwand (36; 136) des unteren Bodens (38; 138) umgibt.

11. Offshore-Fundament (1) nach Anspruch 10, bei dem:
- die erste Endumrandung (24; 224) des unteren Abschnitts (22; 122; 222) der Tragstruktur (2) eine erste Halteschranke (4a; 104a) umfasst, die sich von einem ersten Ende (43a, 43b; 143), das mit der ersten Endumrandung verbunden ist, und einem zweiten freien Ende (44a, 44b; 144) aus erstreckt, wobei die erste Halteschranke zumindest teilweise einen Teil der Außenwand der ersten Endumrandung umgibt,
- die zweite Endumrandung (25; 225) des unteren Abschnitts der Tragstruktur eine zweite Halteschranke (4b; 104b) umfasst, die sich von einem ersten Ende (48a, 48b; 143), das mit der zweiten Endumrandung verbunden ist, und einem zweiten freien Ende (49a, 49b; 144) aus erstreckt, wobei die zweite Halteschranke zumindest teilweise einen Teil der Außenwand der zweiten Endumrandung umgibt, und
- die flexiblen Umfangswände (53) mindestens eines ersten Beutels (5) an die erste Halteschranke (4a; 104a) angrenzen, und die flexiblen Umfangswände (53) mindestens eines zweiten Beutels (5) an die zweite Halteschranke (4b; 104b) angrenzen,
oder
bei dem:
- die hohe Endumrandung (134) des oberen Abschnitts (133) der Stützstruktur (103) eine erste Halteschranke (204a) umfasst, die sich von einem ersten Ende (243), das mit der hohen Endumrandung verbunden ist, und einem zweiten freien Ende (244) aus erstreckt, wobei die erste Halteschranke zumindest teilweise einen Teil der Außenwand der hohen Endumrandung umgibt,
- die tiefe Endumrandung (131) des oberen Abschnitts der Stützstruktur eine zweite Halteschranke (204b) umfasst, die sich von einem ersten Ende (243), das mit der tiefen Endumrandung verbunden ist, und einem zweiten freien Ende (244) aus erstreckt, wobei die zweite Halteschranke zumindest teilweise einen Teil der Außenwand der tiefen Endumrandung umgibt, und
- die flexiblen Umfangswände (53) mindestens eines Beutels (5) an die erste Halteschranke (204a) angrenzen, und die flexiblen Umfangswände (53) mindestens eines zweiten Beutels (5) an die zweite Halteschranke (204b) angrenzen,
oder
bei dem:
- die obere Öffnung (37; 137) des mindestens einen Hohlraums (35; 135; 235) eine erste Halteschranke (4c; 104c; 204c) umfasst, die sich von einem ersten Ende (63), das mit der oberen Öffnung verbunden ist, und einem zweiten freien Ende (64) aus erstreckt, wobei die erste Halteschranke zumindest teilweise einen Teil der Innenwand der oberen Öffnung umgibt,
- der untere Boden (38; 138) des mindestens einen Hohlraums (35; 135; 235) eine zweite Halteschranke (4d; 104d; 204d) umfasst, die sich von einem ersten Ende (63), das mit dem unteren Boden verbunden ist, und einem zweiten freien Ende (64) aus erstreckt, wobei die zweite Halteschranke zumindest teilweise einen Teil der Innenwand des unteren Bodens umgibt, und
- die flexiblen Umfangswände (53) mindestens eines ersten Beutels (5) an die erste Halteschranke (4c; 104c; 204c) angrenzen, und die flexiblen Umfangswände (53) mindestens eines zweiten Beutels (5) an die zweite Halteschranke (4d; 104d; 204d) angrenzen.

12. Verfahren zur Herstellung eines Offshore-Fundaments (1) nach einem der vorhergehenden Ansprüche, wobei das Verfahren umfasst:
- Aufstellen oder Einbohren der Stützstruktur (3; 103) auf einem Meeresboden (FM),
- Formen der Tragstruktur (2) durch Füllen mit Ballastmitteln wie Wasser, so dass einer von dem unteren Abschnitt (22; 122; 222) der Tragstruktur und dem oberen Abschnitt (33; 133) der Stützstruktur mit Spiel in einen des mindestens einen Hohlraums (35; 135; 235) des anderen von dem unteren Abschnitt der Tragstruktur und dem oberen Abschnitt der Stützstruktur eingesteckt wird,
- Füllen mindestens eines Beutels (5) mit dem dichten Fluid, bis der flexible Boden (52) des mindestens einen Beutels mit der Innenwand (36; 136) des Hohlraums (35; 135; 235) in Kontakt kommt, oder mit der Außenwand eines von dem unteren Abschnitt (22; 122; 222) der Tragstruktur oder dem oberen Abschnitt der Stützstruktur in Kontakt kommt, um die Tragstruktur in Höhenposition (V) zu positionieren und sie mit der Stützstruktur zu verkeilen,
und optional
umfasst die Stützstruktur (3; 103) des Offshore-Fundaments (1) mindestens einen Sockel (3), wobei das Verfahren ferner vor dem Schritt des Aufstellens des mindestens einen Sockels (3) den Schritt umfasst, der darin besteht, den mindestens einen Sockel (3) in der Nähe des Meeresbodens (FM) durch Füllen mit Ballastmitteln, wie Wasser, der Beschwerungsabteile (34), die zu dem mindestens einen Sockel gehören, zu formen.

13. Verfahren zur Herstellung eines Offshore-Fundaments (1) nach Anspruch 12, bei dem sich der untere Abschnitt (22; 122; 222) der Tragstruktur (2) zwischen einer ersten Endumrandung (24; 224), die mit der Tragstruktur (2) verbunden ist, und einer zweiten freien Endumrandung (25; 225) erstreckt, wobei das Verfahren ferner während des Schritts des Füllens umfasst:
- Füllen mindestens eines ersten Beutels (5), der zumindest teilweise die Innenwand der zweiten Endumrandung des unteren Abschnitts umgibt, mit einem dichten Fluid, bis der flexible Boden (52) des ersten Beutels mit der Innenwand (36; 136) des Hohlraums (35; 135; 235) in Kontakt kommt, um den unteren Abschnitt (22; 122; 222) in dem Hohlraum zu verkeilen, dann
- Füllen mindestens eines zweiten Beutels (5), der zumindest teilweise die Außenwand der ersten Endumrandung des unteren Abschnitts umgibt, mit dem dichten Fluid, bis der flexible Boden (52) des zweiten Beutels mit der Innenwand des Hohlraums in Kontakt kommt, um die Tragstruktur in Höhenposition (V) zu positionieren und sie mit der Stützstruktur (3; 103) zu verkeilen,
oder
bei dem sich der obere Abschnitt (133) der Stützstruktur (103) zwischen einer tiefen Endumrandung (131), die mit der Stützstruktur verbunden ist, und einer hohen freien Endumrandung (134) erstreckt, wobei das Verfahren ferner während des Schritts des Füllens umfasst:
- Füllen mindestens eines ersten Beutels (5), der zumindest teilweise die Außenwand der hohen Endumrandung des oberen Abschnitts umgibt, mit dem dichten Fluid, bis der flexible Boden (52) des ersten Beutels mit der Innenwand (36; 136) des Hohlraums (35; 135; 235) in Kontakt kommt, um den oberen Abschnitt in dem Hohlraum zu verkeilen, dann
- Füllen mindestens eines zweiten Beutels (5), der zumindest teilweise die Außenwand der tiefen Endumrandung des oberen Abschnitts umgibt, mit dem dichten Fluid, bis der flexible Boden (52) des zweiten Beutels mit der Innenwand des Hohlraums in Kontakt kommt, um die Tragstruktur in Höhenposition (V) zu positionieren und sie mit der Stützstruktur (3; 103) zu verkeilen,
oder
bei dem sich der mindestens eine Hohlraum (35; 135; 235) zwischen einer oberen Öffnung (37; 137) und einem unteren Boden (38; 138) erstreckt, wobei das Verfahren ferner während des Schritts des Füllens umfasst:
- Füllen mindestens eines ersten Beutels (5), der zumindest teilweise die Innenwand des unteren Bodens (38; 138) des mindestens einen Hohlraums (35; 135; 235) umgibt, mit einem dichten Fluid, bis der flexible Boden (52) des ersten Beutels mit der Außenwand des unteren Abschnitts (22; 122; 222) der Tragstruktur (2) oder des oberen Abschnitts (33; 133) der Stützstruktur (3; 103) in Kontakt kommt, dann
- Füllen mindestens eines zweiten Beutels (5), der zumindest teilweise die Innenwand der oberen Öffnung (37; 137) des mindestens einen Hohlraums (35; 135; 235) umgibt, mit dem dichten Fluid, bis der flexible Boden (52) des zweiten Beutels mit der Außenwand des unteren Abschnitts (22; 122; 222) der Tragstruktur (2) oder dem oberen Abschnitt (33; 133) der Stützstruktur (3; 103) in Kontakt kommt, um die Tragstruktur (2) in Höhenposition (V) zu positionieren und den unteren Abschnitt der Tragstruktur oder den oberen Abschnitt der Stützstruktur in dem Hohlraum zu verkeilen.

14. Verfahren zur Einstellung eines Offshore-Fundaments (1) nach einem der Ansprüche 1 bis 11 oder hergestellt nach dem Herstellungsverfahren nach einem der Ansprüche 12 bis 13, bei dem der mindestens eine Beutel (5) eine Vielzahl von Beuteln ist, wobei mindestens zwei Beutel aneinandergrenzende flexible Umfangswände (53) besitzen, wobei das Verfahren ferner umfasst:
- individuelles Entleeren oder Hinzufügen des dichten Fluids in mindestens einem Teil der Beutel (5) der Vielzahl von Beuteln (5), um die Neigung der Tragstruktur (2) einzustellen,
und optional
bei dem die Tragstruktur (2) mindestens einen Pfeiler (21) umfasst, der einen Körper (21a) besitzt, der sich in Höhenrichtung (V) zwischen dem Fuß (22) und dem Kopf (23) erstreckt, wobei die Stützstruktur (3; 103) mindestens einen Sockel (3) umfasst, der eine Unterseite (32) besitzt, die den unteren Abschnitt der Stützstruktur bildet, und eine Oberseite (33), die den oberen Abschnitt bildet, ferner umfassend vor dem Schritt, der darin besteht, dichtes Fluid in mindestens einem Teil der Beutel (5) zu entleeren oder hinzuzufügen:
- regelmäßiges Befestigen der Zylinder (7) um den Körper (21a) des mindestens einen Pfeilers (21),
- Betätigen der Zylinder von einer Ruheposition in eine Aktivposition, in der jeder der Zylinder bis zur Oberseite (33) des mindestens einen Sockels (3) herausragt, um die Neigung jedes des mindestens einen Pfeilers (21) einzustellen,
wobei das Verfahren ferner nach dem Schritt, der darin besteht, dichtes Fluid in mindestens einem Teil der Beutel zu entleeren oder hinzuzufügen, umfasst:
- Betätigen der Zylinder (7) von ihrer Aktivposition in ihre Ruheposition und zumindest teilweises Demontieren der Zylinder (7) von dem Körper (21a) des mindestens einen Pfeilers (21).

15. Verfahren zur Einstellung eines Offshore-Fundaments (1) nach einem der Ansprüche 1 bis 11 oder hergestellt nach dem Herstellungsverfahren nach einem der Ansprüche 12 bis 13, bei dem die Tragstruktur (2) mindestens einen Pfeiler (21) umfasst, der einen Körper (21a) besitzt, der sich in Höhenrichtung (V) zwischen dem Fuß (22) und dem Kopf (23) erstreckt, wobei die Stützstruktur (3; 103) mindestens einen Sockel (3) umfasst, der eine Unterseite (32) besitzt, die den unteren Abschnitt der Stützstruktur bildet, und eine Oberseite (33), die den oberen Abschnitt bildet, wobei der mindestens eine Beutel (5) eine Vielzahl von Beuteln ist, wobei mindestens zwei Beutel aneinandergrenzende flexible Umfangswände (53) besitzen, wobei das Verfahren ferner umfasst:
- regelmäßiges Befestigen der Zylinder (7) um den Körper (21a) des mindestens einen Pfeilers (21),
- Betätigen der Zylinder von einer Ruheposition in eine Aktivposition, in der jeder der Zylinder bis zur Oberseite (33) des mindestens einen Sockels (3) herausragt,
- Entfernen mindestens eines Teils der Vielzahl von Beuteln (5), die zwischen der Innenwand (36) des Hohlraums (35) und dem Fuß (22) angeordnet sind,
- Betätigen der Zylinder, um die Neigung jedes des mindestens einen Pfeilers (21) einzustellen,
- Anordnen einer zweiten Vielzahl von Beuteln (5) zwischen der Innenwand (36) des Hohlraums (35) und dem Fuß (22),
- Füllen der zweiten Vielzahl von Beuteln mit dem dichten Fluid, bis der flexible Boden (52) jedes der Beutel der zweiten Vielzahl von Beuteln mit der Innenwand (36) des Hohlraums (35) in Kontakt kommt oder mit der Außenwand des Fußes (22) in Kontakt kommt, um ihn in dem Sockel zu verkeilen,
- Betätigen der Zylinder (7) von ihrer Aktivposition in ihre Ruheposition und zumindest teilweises Demontieren der Zylinder von dem Körper (21a) des mindestens einen Pfeilers (21).

16. Verfahren zum Abbau eines Offshore-Fundaments (1) nach einem der Ansprüche 1 bis 11 oder hergestellt nach dem Herstellungsverfahren nach einem der Ansprüche 12 bis 13, wobei die Tragstruktur (2) Beschwerungsabteile umfasst, und wobei das Verfahren umfasst:
Leeren jedes der Beschwerungsabteile der Tragstruktur, um die Tragstruktur von der Stützstruktur (3; 103) zu lösen,
und optional
wobei die Stützstruktur (3; 103) Beschwerungsabteile (34) umfasst, und wobei das Verfahren ferner den Schritt umfasst, der darin besteht, jedes der Beschwerungsabteile (34) zu leeren, um die Stützstruktur vom Meeresboden (FM) zu entfernen.

## Claims

1. Offshore foundation (1) for an offshore construction comprising:
- a bearing structure (2) extending along a direction of elevation (V) between a lower portion (22; 122; 222) and an upper portion (23; 123) designed to support the offshore construction,
- a support structure (3; 103) having a lower portion (32; 132) designed to be supported on or secured to a sea bed (FM) and an opposite upper portion (33; 133), **characterised in that** one of the lower portion (22; 122; 222) of the bearing structure (2) and the upper portion of the support structure comprises at least one cavity (35; 135; 235) having an internal wall (36; 136) designed to fit with a clearance in the other one of said lower portion of the bearing structure and upper portion of the support structure,
and **in that** the offshore foundation (1) further comprises at least one bag (5) disposed between the internal wall (36; 136) of the cavity (35; 135; 235) and the other one of said lower portion of the bearing structure and said upper portion of the support structure and designed to be filled with a dense fluid so as to take up the moments of force applied to the bearing structure relative to the horizontal, said at least one bag comprising a flexible casing (51) having a flexible base (52) and flexible peripheral walls (53).

2. Offshore foundation (1) as claimed in claim 1, wherein the bearing structure (2) comprises at least one post (21; 121) having a body (21a; 121a) extending in the direction of elevation (V) between a foot (22; 122) forming the lower portion of the bearing structure and a head (23; 123) forming the upper portion designed to support the offshore construction.

3. Offshore foundation (1) as claimed in claim 1 or claim 2, wherein the support structure (3) comprises at least one base (3) having a lower surface (32) forming the lower portion of the support structure designed to be supported on or secured to the sea bed (FM) and an upper surface (33) forming the upper portion, said upper surface comprising at least one cavity (35)
and optionally wherein the at least one base (3) is a gravity base comprising a plurality of ballast compartments (34) designed to be filled with weighting means such as water.

4. Offshore foundation (1) as claimed in claim 3, wherein the upper surface (33) of said at least one base (3) extends in a direction of extension (Y) perpendicular to the direction of elevation (V),
or wherein the upper surface (33) of said at least one base (3) extends in a direction of extension (Y) radially to the direction of elevation (V).

5. Offshore foundation (1) as claimed in any one of claims 3 to 4 dependent on claim 2, further comprising jacks (7) secured regularly around the body (21a) of the at least one post (21), the jacks being designed to be moved between an inactive position and an active position in which each of said jacks protrudes as far as the upper surface (33) of the at least one base (3) in order to adjust the inclination of each at least one post (21),
and optionally wherein the jacks (7) can be at least partially dismantled.

6. Offshore foundation (1) as claimed in claim 1 or claim 2, wherein the support structure (3) comprises a pile (103) having a body (103a) extending in the direction of elevation (V) between the lower portion (132) designed to be secured to the sea bed (FM) and the upper portion (133) designed to be secured to the lower portion (22; 122; 222) of the bearing structure (2).

7. Offshore foundation (1) as claimed in claim 6 dependent on claim 1, wherein the bearing structure (2) comprises:
- a connecting piece (221) extending in the direction of elevation (V) between a bottom portion (222) forming the lower portion of said bearing structure and a top portion (223), and
- a post (121) having a body (121a) extending in the direction of elevation (V) between a foot (122) designed to fit with the top portion of the connecting piece and a head (123) forming the upper portion in order to support the offshore construction, and optionally wherein the upper portion (133) of the pile (103), the bottom portion (222) of the connecting piece (221) or the foot (122) of the post (121) comprises the at least one cavity (135; 235).

8. Offshore foundation (1) as claimed in any one of the preceding claims, wherein the at least one bag (5) is a plurality of bags, at least two bags having adjacent flexible peripheral walls (53),
and/or wherein the at least one bag (5) is designed to be alternately filled or to empty out at least some of the dense fluid it contains.

9. Offshore foundation (1) as claimed in any one of the preceding claims, wherein the at least one bag (5) is secured to the lower portion (22; 122; 222) of the bearing structure (2) surrounding at least a part of the external wall of said lower portion, the flexible peripheral walls (53) of said at least one bag (5) extending from the flexible base (52) as far as said lower portion,
or
wherein the at least one bag (5) is secured to said at least one cavity (35; 135; 235) surrounding at least a part of the internal wall (36; 136) of the cavity, the flexible peripheral walls (53) of said at least one bag (5) extending from the flexible base (52) as far as the cavity,
or
wherein the at least one bag (5) is secured to said upper portion (133) of the support structure (103) surrounding at least a part of the external wall of said upper portion, the flexible peripheral walls (53) of said at least one bag (5) extending from the flexible base (52) as far as said upper portion.

10. Offshore foundation (1) as claimed in claim 9, wherein:
- the lower portion (22; 122; 222) of the bearing structure (2) extends between a first terminal band (24; 224) integral with said bearing structure and a free second terminal band (25; 225), or wherein the upper portion (133) of the support structure (103) extends between a bottom terminal band (131) integral with said support structure and a free top terminal band (134),
- wherein the internal wall (36; 126) of the at least one cavity (35; 135; 235) extends between a top opening (37; 137) and a bottom base (38; 138), and wherein the at least one bag (5) is a plurality of bags, the offshore foundation (1) comprising at least one bag surrounding the external wall of said first terminal band (24; 224) and at least one bag surrounding the external wall of said second terminal band (25; 225) or comprising at least one bag surrounding the external wall of said bottom terminal band (131) and at least one bag surrounding the external wall of said top terminal band (134) or comprising at least one bag surrounding the internal wall (36; 136) of said top opening (37; 137) and at least one bag surrounding the internal wall (36; 136) of said bottom base (38; 138),
and optionally
wherein the first terminal band (24; 224) has a first diameter (D1) and the second terminal band (25; 225) has a second diameter (D2) smaller than the first diameter (D1), and wherein the top opening (37; 137) has a third diameter (D3) and the bottom base (38; 138) has a fourth diameter (D4) smaller than the third diameter (D3), and optionally the offshore foundation (1)
further comprising a connecting element for a liquid capable of solidifying (MO) inserted between the at least one bag surrounding the external wall of said first terminal band (24; 224) and the at least one bag surrounding the external wall of said second terminal band (25; 225), inserted between the at least one bag surrounding the external wall of said bottom terminal band (131) and the at least one bag surrounding the external wall of said top terminal band (134), or inserted between the at least one bag surrounding the internal wall (36; 136) of said top opening (37; 137) and the at least one bag surrounding the internal wall (36; 136) of said bottom base (38; 138).

11. Offshore foundation (1) as claimed in claim 10, wherein
- the first terminal band (24; 224) of the lower portion (22; 122; 222) of the bearing structure (2) comprises a first retaining barrier (4a, 104a) extending from a first end (43a, 43b; 143) integral with said first terminal band and a free second end (44a, 44b; 144), said first retaining barrier at least partially surrounding a part of the external wall of the first terminal band,
- the second terminal band (25; 255) of the lower portion of the bearing structure comprising a second retaining barrier (4b; 104b) extending from a first end (48a, 48b; 143) integral with said second terminal band and a free second end (49a, 49b; 144), said second retaining barrier at least partially surrounding a part of the external wall of said second terminal band, and
- the flexible peripheral walls (53) of at least a first bag (5) are adjacent to the first retaining barrier (4a; 104a) and the flexible peripheral walls (53) of at least a second bag (5) are adjacent to the second retaining barrier (4b; 104b),
or
wherein:
- the top terminal band (134) of the upper portion (133) of the support structure (103) comprises a first retaining barrier (204a) extending from a first end integral with said top terminal band and a free second end (244), said first retaining barrier at least partially surrounding a part of the external wall of the top terminal band,
- the bottom terminal band (131) of the upper portion of the support structure comprises a second retaining barrier (204b) extending from a first end (243) integral with said bottom terminal band and a free second end (244), said second retaining barrier at least partially surrounding the external wall of said bottom terminal band, and
- the flexible peripheral walls (53) of at least a first bag (5) are adjacent to the first retaining barrier (204a) and the flexible peripheral walls (53) of at least a second bag (5) are adjacent to the second retaining barrier (204b),
or
wherein:
- the top opening (37; 137) of the at least one cavity (35; 135; 235) comprises a first retaining barrier (4c; 104c; 204c) extending from a first end (63) integral with said top opening and a free second end (64), said first retaining barrier at least partially surrounding a part of the internal wall of said top opening,
- the bottom base (38; 138) of the at least one cavity (35; 135; 235) comprises a second retaining barrier (4d; 104d; 204d) extending from a first end (63) integral with said bottom base and a free second end (64), said second retaining barrier at least partially surrounding a part of the internal wall of said bottom base, and
- the flexible peripheral walls (53) of at least a first bag (5) are adjacent to the first retaining barrier (4c; 104c; 204c) and the flexible peripheral walls (53) of at least a second bag (5) are adjacent to the second retaining barrier (4d, 104d; 204d).

12. Method for producing an offshore foundation (1) as claimed in any one of the preceding claims, the method comprising:
- placing or drilling the support structure (3; 103) on a sea bed (FM),
- sinking the bearing structure (2) by filling with weighting means such as water so that one of the lower portion (22; 122; 222) of said bearing structure and the upper portion (33; 133) of the support structure fits with a clearance in one of the at least one cavities (35; 135; 235) of the other one of said lower portion of the bearing structure and said upper portion of the support structure,
- filling the at least one bag (5) with the dense fluid until the flexible base (52) of said at least one bag makes contact with the internal wall (36; 136) of the cavity (35; 135; 235) or makes contact with the external wall of one of the lower portion (22; 122; 222) of the bearing structure or the upper portion of the support structure so as to position the bearing structure in a vertical position (V) and chock it with the support structure,
and optionally
the support structure (3; 103) of the offshore foundation (1) comprises at least one base (3), the method further comprising, prior to the step of laying the at least one base (3), the step consisting of sinking the at least one base (3) close to the sea bed (FM) by filling with weighting means such as water from the ballast compartments (34) belonging to the at least one base.

13. Method for producing an offshore foundation (1) as claimed in claim 12, wherein the lower portion (22; 122; 222) of the bearing structure (2) extends between a first terminal band (24; 224) integral with the bearing structure (2) and a free second terminal band (25; 225), the method further comprising, during the filling step:
- filling at least a first bag (5) at least partially surrounding the internal wall of the second terminal band of the lower portion with the dense fluid until the flexible base (52) of the first bag makes contact with the internal wall (36; 136) of the cavity (35; 135; 235) so as to chock the lower portion (22; 122; 222) in the cavity, then
- filling at least a second bag (5) at least partially surrounding the external wall of the first terminal band of the lower portion with the dense fluid until the flexible base (52) of the second bag makes contact with the internal wall of the cavity so as to position the bearing structure in a vertical position (V) and chock it with the support structure (3; 103),
or
wherein the upper portion (133) of the support structure (103) extends between a bottom terminal band (131) integral with the support structure and a free top terminal band (134), the method further comprising, during the filling step:
- filling at least a first bag (5) at least partially surrounding the external wall of the top terminal band of the upper portion with the dense fluid until the flexible base (52) of the first bag makes contact with the internal wall (36; 136) of the cavity (35; 135; 235) so as to chock the upper portion in the cavity, then
- filling at least a second bag (5) at least partially surrounding the external wall of the bottom terminal band of the upper portion with the dense fluid until the flexible base (52) of the second bag makes contact with the internal wall of the cavity so as to position the bearing structure in a vertical position (V) and to chock it in the support structure (3; 103),
or
wherein the at least one cavity (35; 135; 235) extends between a top opening (37; 137) and a bottom base (38; 138), the method further comprising, during the filling step:
- filling at least a first bag (5) at least partially surrounding the internal wall of the bottom base (38; 138) of the at least one cavity (35; 125; 235) with the dense fluid until the flexible base (52) of the first bag makes contact with the external wall of the lower portion (22; 122; 222) of the bearing structure (2) or the upper portion (33; 133) of the support structure (3; 103), then
- filling at least a second bag (5) at least partially surrounding the internal wall of the top opening (37; 137) of the at least one cavity (35; 135; 235) with the dense fluid until the flexible base (52) of the second bag makes contact with the external wall of the lower portion (22; 122; 222) of the bearing structure (2) or the upper portion (33; 133) of the support structure (3; 103) so as to position the bearing structure (2) in a vertical position (V) and chock said lower portion of the bearing structure or said upper portion of the support structure in said cavity.

14. Method for adjusting an offshore foundation (1) as claimed in any one of claims 1 to 11 or produced by the production method as claimed in any one of claims 12 to 13, wherein the at least one bag (5) is a plurality of bags, at least two bags having adjacent flexible peripheral walls (53), the method further comprising:
- individually emptying or topping up the dense fluid in at least some of the bags (5) of the plurality of bags (5) so as to adjust the inclination of the bearing structure (2), and optionally
wherein the bearing structure (2) comprises at least one post (21) having a body (21a) extending in the direction of elevation (V) between the foot (22) and the head (23), wherein the support structure (3; 103) comprises at least one base (3) having a lower surface (23) forming the lower portion of the support structure and an upper face (33) forming the upper portion, further comprising, prior to the step consisting of emptying or topping up the dense fluid in at least some of the bags (5):
- regularly securing jacks (7) around the body (21a) of the at least one post (21),
- moving said jacks from an inactive position to an active position in which each of said jacks protrudes as far as the upper surface (33) of the at least one base (3) so as to adjust the inclination of each at least one post (21)
the method further comprising, after the step consisting of emptying or topping up the dense fluid in at least some of the bags:
- moving said jacks (7) from their active position to their inactive position and at least partially dismantling said jacks (7) from the body (21a) of the at least one post (21).

15. Method for adjusting an offshore foundation (1) as claimed in any one of claims 1 to 11 or produced by the production method as claimed in any one of claims 12 to 13, wherein the bearing structure (2) comprises at least one post (21) having a body (21a) extending in the direction of elevation (V) between the foot (22) and the head (23), wherein the support structure (3; 103) comprises at least one base (3) having a lower surface (32) forming the lower portion of the support structure and an upper surface (33) forming the upper portion, wherein the at least one bag (5) is a plurality of bags, at least two bags having adjacent flexible peripheral walls (53), the method further comprising:
- regularly securing jacks (7) around the body (21a) of the at least one post (21),
- moving said jacks from an inactive position to an active position in which each of said jacks protrudes as far as the upper surface (33) of the at least one base (3),
- removing at least some of the plurality of bags (5) disposed between the internal wall (36) of the cavity (35) and the foot (22),
- moving said jacks so as to adjust the inclination of each at least one post (21),
- installing a second plurality of bags (5) between the internal wall (36) of the cavity (35) and the foot (22),
- filling said second plurality of bags with the dense fluid until the flexible base (52) of each of the bags of the second plurality of bags makes contact with the internal wall (36) of the cavity (35) or makes contact with the external wall of the foot (22) so as to chock it in the base,
- moving said jacks (7) from their active position to their inactive position and at least partially dismantling said jacks from the body (21a) of the at least one post (21).

16. Method for dismantling an offshore foundation (1) as claimed in any one of claims 1 to 11 or produced by the production method as claimed in any one of claims 12 to 13, wherein the bearing structure (2) comprises ballast compartments, and wherein the method comprises:
emptying each of the ballast compartments of said bearing structure so as to release said bearing structure from the support structure (3; 103),
and optionally
wherein the support structure (3; 103) comprises ballast compartments (34) and wherein the method further comprises the step consisting of emptying each of the ballast compartments (34) so as to move the support structure away from the sea bed (MF).
